# EUROPÄISCHE PATENTSCHRIFT

(11) **EP 3 515 725 B1**
(45) Veröffentlichungstag und Bekanntmachung des Hinweises auf die Patenterteilung: **03.11.2021**
(21) Anmeldenummer: 17784863.7
(22) Anmeldetag: 20.09.2017
(51) Int. Cl.: B42D 25/24, B42D 25/455

(54) **VERFAHREN UND VORRICHTUNG ZUR HERSTELLUNG EINES PASSBUCH BLOCKS FÜR EIN BUCHFÖRMIGES AUSWEIS-, WERT- ODER SICHERHEITSDOKUMENT, SYSTEM ZUR HERSTELLUNG EINES BUCH FÖRMIGEN AUSWEIS-, WERT- ODER SICHERHEITSDOKUMENTS UND BUCHFÖRMIGES AUSWEIS-, WERT- ODER SICHERHEITSDOKUMENT**
METHOD AND APPARATUS FOR PRODUCING A PASSPORT-BOOKLET BLOCK FOR A BOOK-LIKE IDENTITY OR SECURITY DOCUMENT OR DOCUMENT OF VALUE, SYSTEM FOR PRODUCING A BOOK-LIKE IDENTITY OR SECURITY DOCUMENT OR DOCUMENT OF VALUE, AND BOOK-LIKE IDENTITY OR SECURITY DOCUMENT OR DOCUMENT OF VALUE
PROCÉDÉ ET DISPOSITIF DE FABRICATION D'UN BLOC DE LIVRET POUR DOCUMENT D'IDENTITÉ, DE VALEUR OU DE SÉCURITÉ EN FORME DE LIVRE, SYSTÈME DE FABRICATION D'UN DOCUMENT D'IDENTITÉ, DE VALEUR OU DE SÉCURITÉ EN FORME DE LIVRE ET DOCUMENT D'IDENTITÉ, DE VALEUR OU DE SÉCURITÉ EN FORME DE LIVRE

(30) Priorität: 20.09.2016 DE 102016218045
(43) Veröffentlichungstag der Anmeldung: 31.07.2019
(73) Patentinhaber: Bundesdruckerei GmbH, 10969 Berlin (DE)
(72) Erfinder: KLIEFOTH, Rüdiger, 30952 Ronnenberg (DE); RADTKE, Patrick, 12437 Berlin (DE); BOLLIN, Hans-Peter Seijo, 10245 Berlin (DE); PEINZE, Franziska, 12587 Berlin (DE)
(74) Vertreter: Richardt Patentanwälte PartG mbB
(86) Internationale Anmeldenummer: PCT/EP2017/073737
(87) Internationale Veröffentlichungsnummer: WO 2018/054951

(56) Entgegenhaltungen:
- EP-A1- 2 399 740
- EP-A1- 2 487 029
- WO-A1-2007/034129
- DE-A1-102008 023 411
- DE-A1-102012 112 383
- DE-A1-102012 213 913

## Beschreibung

Die Erfindung betrifft ein Verfahren und eine Vorrichtung zur Herstellung eines Passbuchblocks für ein buchartigen Ausweis-, Wert- oder Sicherheitsdokument, ein System zur Herstellung eines buchartigen Ausweis-, Wert- oder Sicherheitsdokuments sowie ein buchartiges Ausweis-, Wert- oder Sicherheitsdokuments.

Buchartige Ausweis-, Wert- oder Sicherheitsdokumente, beispielsweise Reisepässe, bestehen aus einem Einband, und einem durch den Einband geschützten Passbuchblock, der personen- und/oder dokumentenspezifische Informationen aufweist. Der Passbuchblock weist mehrere Doppelseiten sowie eine Datenkarte auf. Die Datenkarte ist beispielsweise eine Kunststoff- oder papierbasierte Karte, auf der personen- und/oder dokumentenspezifische Informationen wie ein Passbild, Name oder Adresse des Nutzers oder eine Ausweisnummer aufgebracht sind, insbesondere auch in maschinenlesbarer Form. Die Doppelseiten können weitere personen- und/oder dokumentenspezifische Informationen enthalten oder beispielsweise als Visaseiten zur Aufnahme von Visastempel ausgebildet sein. Das Ausweis-, Wert- oder Sicherheitsdokument, insbesondere die Datenkarte, kann einen Chip aufweisen, auf dem personen- und/oder dokumentenspezifische Informationen gespeichert sind.

An einem Rand der Datenkarte ist eine flexible Lasche vorgesehen. Die Lasche ist entlang einer Naht mit den Doppelseiten sowie einem die Doppelseiten und die Datenkarte umschließenden Vorblatt miteinander zum Passbuchblock vernäht. Zum Schutz der Naht ist üblicherweise ein Fälzelband entlang der Naht vorgesehen.

Buchartige Ausweis-, Wert- oder Sicherheitsdokumente dieser Art werden üblicherweise hergestellt, indem der Passbuchblock zusammengestellt und vernäht wird. Anschließend wird der Passbuchblock mit dem Einband verklebt und der so entstandene Passbuchrohling gefaltet.

Die DE 10 2012 112 383 A1 offenbart ein Verfahren und eine Vorrichtung zur Herstellung einer Datenseite für ein buchartiges Dokument, insbesondere buchartiges Wert- oder Sicherheitsdokument, welches einen Datenträger und ein daran angeordnetes flexibles Bandmaterial als Lasche umfasst. Die EP 2 487 029 A1 offenbart eine Verbundscharnierplatte, die thermoplastische Harzschichten aus einem thermoplastischen Harz enthält, die auf beiden Oberflächen einer gewebeartigen Platte mit mehreren Öffnungen darin gebildet sind. Die EP 2 399 740 A1 offenbart eine mehrschichtige Lasermarkierungsfolie für elektronische Ausweise sowie einen elektronischen Ausweis. Die DE 10 2008 023 411 A1 offenbart ein buchartiges Dokument sowie ein Verfahren zu dessen Herstellung, bei dem das buchartige Dokument einen Bucheinband und mehrere Datenseiten umfasst, die mit zumindest einem Faden durch eine zumindest abschnittsweise ausgebildete Naht zu einem Buchblock verbunden und in dem Bucheinband vorgesehen sind, wobei zumindest abschnittsweise zwischen zumindest einem die Naht bildenden Faden und einer Datenseite, an welcher der zumindest eine Faden anliegt, oder zwischen zumindest einem die Naht bildenden Faden und zumindest einem Nahtloch, welches der zumindest eine Faden durchdringt, eine Klebeverbindung vorgesehen ist. Die WO 2007/034129 A1 offenbart ein Authentifizierungs- oder Validierungsdokument, das eine Seite zur Aufnahme von Daten bezüglich des vorgesehenen Inhabers des Dokuments enthält, wobei diese Seite eine mit einem Mikrochip versehenes Inlay, wobei der Chip dazu geeignet ist, mit Daten in elektronischer Form codiert zu werden, ein Materialblatt, das mit Daten in visuell lesbarer Form versehen werden kann, und Kunststoffschichten umfasst, zwischen denen das Inlay und das Blatt so laminiert sind, dass das Inlay und das Blatt in die Seite eingebettet sind. Die DE 10 2012 213 913 A1 offenbart ein Verfahren zum Verbinden mindestens einer aus einem textilen Material gebildeten Verbindungslasche mit einem Information speichernden Dokumentenbogen.

Aufgabe der Erfindung ist es, ein verbessertes Verfahren und eine verbesserte Vorrichtung zur Herstellung eines Passbuchblocks für ein buchartigen Ausweis-, Wert- oder Sicherheitsdokument bereitzustellen. Aufgabe der Erfindung ist es ferner, ein System zur Herstellung eines buchartigen Ausweis-, Wert- oder Sicherheitsdokument sowie ein buchartiges Ausweis-, Wert- oder Sicherheitsdokument bereitzustellen.

Die der Erfindung zugrunde liegenden Aufgaben werden mit den Merkmalen der unabhängigen Patentansprüche gelöst. Ausführungsformen der Erfindung sind in den abhängigen Ansprüchen angegeben.

Ausführungsformen der Erfindung sind besonders vorteilhaft, da eine schnelle und zuverlässige Verbindung des Fälzelbandes mit dem Stapel bzw. dem Vorblatt erzielt werden kann. Das Fälzelband ist vor dem Vernähen des Passbuchblocks zuverlässig fixiert, so dass dieses nicht verrutschen kann.

Unter einem "Ausweis-, Wert- oder Sicherheitsdokument" wird im Folgenden ein papier- und/oder kunststoffbasiertes Dokument verstanden, auf dem personenspezifische und/oder dokumentenspezifische Informationen optisch lesbar aufgebracht sind, die eine Identifizierung des Nutzers oder des Dokumentes, beispielsweise für die Freigabe und Nutzung bestimmter Dienste oder Funktionen ermöglicht. Darunter fallen zum Beispiel Ausweisdokumente, insbesondere Reisepässe, Personalausweise, Visa sowie Führerscheine, Fahrzeugscheine, Fahrzeugbriefe, Firmenausweise, Gesundheitskarten oder andere ID-Dokumente sowie auch Frachtbriefe oder sonstige Berechtigungsnachweise. Beispielsweise kann das Dokument auch ein Wertgutschein oder eine Zugangskarte sein. Das Dokument kann einen Chip oder andere elektronische Bauteile aufweisen, insbesondere für die Speicherung personenspezifische und/oder dokumentenspezifische Informationen.

Unter einer "Datenkarte" wird im Folgenden eine in einem Buchblock eines Ausweis-, Wert oder Sicherheitsdokument angeordnete papier- oder kunststoffbasierte Karte verstanden, auf der personenspezifische und/oder dokumentenspezifische Informationen optisch lesbar aufgebracht sind, die eine Identifizierung des Nutzers oder des Dokumentes, beispielsweise für die Freigabe und Nutzung bestimmter Dienste oder Funktionen ermöglicht. Die Datenkarte kann einen Chip oder andere elektronische Bauteile aufweisen, insbesondere für die Speicherung personenspezifische und/oder dokumentenspezifische Informationen.

Nach Ausführungsformen der Erfindung ist ein Verfahren zur Herstellung eines Passbuchblocks für ein buchartigen Ausweis-, Wert- oder Sicherheitsdokumentvorgesehen. Das Ausweis-, Wert- oder Sicherheitsdokument weist einen Einband sowie einen Passbuchblock umfassend eine Datenkarte, mehrere Doppelseiten, ein Vorblatt und ein Fälzelband auf, wobei die Datenkarte eine entlang eines Randes mit der Datenkarte verbundene flexible Lasche aufweist. Die Datenkarte mit der flexiblen Lasche, die Doppelseiten, das Vorblatt und das Fälzelband sind mit einer Naht miteinander vernäht, Der Einband ist mit einer Innenseite flächig mit einer Außenseite des Vorblattes verklebt. Das Verfahren weist die folgenden Schritte auf:
- Bereitstellen eines Vorblattes,
- Bereitstellen eines Fälzelbandes, wobei das Fälzelband als Endlosband angeliefert wird und eine Klebstoffschicht aufweist, die eine Aktivierungstemperatur aufweist,
- Schneiden des Fälzelbandes auf die benötigte Länge,
- Ausrichten und Auflegen des Fälzelbandes auf das Vorblatt,
- Erwärmen der Klebstoffschicht auf die Aktivierungstemperatur und stoffschlüssiges Verbinden des Fälzelbandes mit dem Vorblatt.

Nach dem Verbinden des Fälzelbandes mit dem Vorblatt kann das Vorblatt auf eine Sammelvorrichtung aufgelegt wird, wobei das Fälzelband auf der der Sammelvorrichtung zugewandten Seite des Vorblattes angeordnet ist. Anschließend können die Datenkarte und die Doppelseiten auf das Vorblatt aufgelegt werden, das Vorblatt, die Datenkarte und die Doppelseiten durch die Sammelvorrichtung relativ zueinander ausgerichtet werden und entlang einer Naht miteinander vernäht werden.

Das relative Ausrichten des Vorblattes, der Datenkarte und der Doppelseiten durch die Sammelvorrichtung kann beispielsweise durch einen Rütteltisch erfolgen, auf dem das Vorblatt, die Datenkarte und die Doppelseiten aufgelegt werden. Der Rütteltisch weist beispielsweise zwei rechtwinklig zueinander angeordnete Anlegeflächen auf, wobei der Rütteltisch vor dem Ausrichten von einer im Wesentlichen horizontalen Ausrichtung derart gekippt wird, dass der Rütteltisch in Richtung zu den Anlageflächen geneigt ist.

Das Verfahren kann optional die folgenden Schritte aufweisen:
- Bereitstellen des Passbuchblocks,
- Bereitstellen des Einbandes,
- Bereitstellen einer Klebstoffschicht, insbesondere eines Klebebandes, wobei die Klebstoffschicht auf einer Trägerfolie aufgebracht ist, wobei die Klebstoffschicht eine Aktivierungstemperatur aufweist, bei der die Klebstoffschicht adhäsive Eigenschaften entwickelt sowie eine Aushärtetemperatur, bei der die Klebstoffschicht vernetzt und aushärtet, wobei die Aushärtetemperatur höher ist als die Aktivierungstemperatur,
- Erwärmen der Klebstoffschicht, insbesondere auf die Aktivierungstemperatur,
- Aufbringen der Klebstoffschicht auf die Innenseite des Einbandes, wobei die Klebstoffschicht an der Innenseite des Einbandes haftet, und Lösen der Klebstoffschicht von der Trägerfolie,
- Verbinden des Einbandes und des Buchinhaltes zu einem Passbuchrohling, wobei die Außenseite des Vorblattes auf die Innenseite des Einbandes aufgelegt wird,
- Falten des Passbuchrohlings,
- Anschließendes Erhitzen der Klebstoffschicht auf die Aushärtetemperatur,
- Fixieren des Passbuchrohlings in zusammengefaltetem Zustand bis die Klebstoffschicht ausgehärtet ist und eine stoff- und/oder formschlüssige Verbindung zwischen Einband und Vorblatt hergestellt ist.

Unter einer "Klebstoffschicht" wird eine Schicht eines Materials verstanden, dass bei einer ersten Temperatur, der Aktivierungstemperatur, adhäsive Eigenschaften aufweist und nach dem erhitzen auf eine zweiten Temperatur, der Aushärtetemperatur, die oberhalb der ersten Temperatur liegt, vernetzt oder aushärtet. Die Klebstoffschicht kann dabei durch das Erhitzen aushärten oder durch ein anschließendes Abkühlen. Bei der Klebstoffschicht kann es sich beispielsweise um sogenannte Thermo- oder Hotmelt-Klebstoffe handeln, die oberhalb einer definierten Temperatur aufweichen und durch anschließendes Abkühlen aushärten. Alternativ können chemisch aushärtende Klebstoffe verwendet werden, deren Aushärteprozess oberhalb der Aushärtetemperatur beschleunigt wird. Alternativ können aus der Buchbinder-Industrie bekannte Zwei-Komponenten-Polyurethan-Klebstoffe verwendet werden, wenn diese oberhalb der Aushärtetemperatur aushärten oder vernetzen.

Durch das endgültige Fixieren des Einbandes in gefaltetem bzw. geschlossenem Zustand wird das Ausweis-, Wert- oder Sicherheitsdokument in dieser geschlossenen Position beaufschlagt wird. Üblicherweise wird der Einband vor dem Falten am Vorblatt des Passbuchblocks fixiert. Wird das Ausweis-, Wert- oder Sicherheitsdokument anschließend gefaltet, entstehen zwischen dem Einband und dem Vorblatt Spannungen, die zu einem Aufstellen des Ausweis-, Wert- oder Sicherheitsdokuments führen. Durch das endgültige Fixieren nach dem Zusammenfalten werden diese Spannungen vermieden, so dass das Ausweis-, Wert- oder Sicherheitsdokument im geschlossenen Zustand gehalten wird. Durch das Vorfixieren ist ein Verschieben des Passbuchblockes während des Faltvorgangs verhindert, so dass die Ausweis-, Wert- oder Sicherheitsdokumente mit einer hohen Genauigkeit hergestellt werden können.

Der Klebstoff wird beispielsweise auf der Trägerfolie als Endlosmaterial angeliefert, wobei die Breite der Klebstoffschicht einer benötigten Breite entspricht, die der Trägerfolie im Wesentlichen der Breite des Einbandes entspricht, und wobei die Klebstoffschicht vor dem Erwärmen auf die Aktivierungstemperatur auf der Trägerfolie auf eine benötigte Länge zugeschnitten wird. Dadurch ist sichergestellt, dass die Klebstoffschicht die für das jeweilige Ausweis-, Wert- oder Sicherheitsdokument benötigten Abmessungen aufweist. Insbesondere kann durch das Zuschneiden unmittelbar vor dem Aufkleben auf verschiedene Abmessungen der Ausweis-, Wert- oder Sicherheitsdokument reagiert werden, so dass Ausweis-, Wert- oder Sicherheitsdokument mit unterschiedlichen Abmessungen hergestellt werden können.

Vorzugsweise wird die Trägerfolie mit der Klebstoffschicht in einer Transportrichtung auf eine ebene Auflage geführt wird, wobei das Aufbringen der Klebstoffschicht auf die Innenseite des Einbandes auf der Auflage erfolgt, wobei die Länge der Auflage im Wesentlichen der Länge der benötigten Länge der Klebstoffschicht entspricht, und wobei die Auflage an ihrem in Transportrichtung vorderen und hinteren Rand abgerundete Kanten aufweist, wobei die Trägerfolie über die abgerundeten Ränder geführt wird. Durch die abgerundeten Kanten der Auflage wird die Trägerfolie vor und hinter dem Abschnitt, der die aufzubringende Klebstoffschicht trägt, nach unten weggezogen, so dass nur die zurechtgeschnittene Klebstoffschicht auf der Auflage liegt und bei einem Aufsetzen des Einbandes mit diesem in Kontakt kommen und an diesem anhaften kann. Insbesondere wenn die Länge der Klebstoffschicht geringfügig kürzer ist als die Länge des Einbandes, bietet dies den Vorteil, dass die unmittelbar auf der Trägerfolie nachfolgende Klebstoffschicht, die insbesondere nur durch einen Schnitt von der aufzubringenden Klebstoffschicht getrennt ist, nicht am Einband anhaften kann. Weist die Klebstoffschicht zudem eine Reststeifigkeit auf, können sich die über die Kanten geführten vorderen und hinteren Ränder von der Trägerfolie lösen, so dass sich die Klebstoffschicht einfacher von der Trägerfolie abziehen lässt.

Bei diesem Verfahren kann ein Abschnitt der Trägerfolie mit der Klebstoffschicht auf die Auflage geführt werden, bis sich ein in Transportrichtung vorderer Rand der Klebstoffschicht am in Transportrichtung vorderen Rand der Auflage befindet. Anschließend kann an der in Transportrichtung hinteren Kante das Zuschneiden der Klebstoffschicht auf die benötigte Länge erfolgen. Dadurch kann sichergestellt werden, dass die Klebstoffschicht stets die benötigte Länge aufweist und keine unmittelbar nachfolgende Klebstoffschicht auf der Auflage aufliegen kann.

Vorzugsweise entspricht die benötigte Breite der Klebstoffschicht der Breite des Einbandes und/oder der Breite des Passbuchblockes oder ist geringer als diese, und die benötigte Länge der Klebstoffschicht entspricht der Länge des Einbandes und/oder der Länge des Passbuchblockes oder ist geringer als diese. Nach dem Erwärmen der Klebstoffschicht kann sich diese plastisch verformen. Beim Falten des Passbuches und dem Fixieren in gefaltetem Zustand wird auf dieses ein definierter Druck ausgeübt, wodurch die Klebstoffschicht zwischen Vorblatt und Einband verteilt wird und geringfügig an den Rändern austreten kann. Dadurch wird sichergestellt, dass das Vorblatt und der Einband flächig miteinander verklebt sind. Die Länge und die Breite der Klebstoffschicht sind so gewählt, dass die Klebstoffschicht nur geringfügig an den Rändern austritt, um Verschmutzungen des Ausweis-, Wert- oder Sicherheitsdokuments bzw. der Vorrichtung zur Herstellung des Ausweis-, Wert- oder Sicherheitsdokument oder ein Zusammenkleben des Passbuchblocks zu verhindern.

Das Erwärmen auf die Aktivierungstemperatur kann vor dem Führen der Trägerfolie auf die Auflage erfolgen. Dadurch könnte die Herstellungszeit verkürzt werden, da nach dem führen auf die Auflage unmittelbar das Aufbringen der Klebstoffschicht auf die Innenseite des Einbandes erfolgen kann.

Alternativ kann das Erwärmen auf die Aktivierungstemperatur auch auf der Auflage erfolgen, wobei durch die Auflage eine gleichmäßige Erwärmung der Klebstoffschicht erfolgen kann. Insbesondere kann die Auflage beheizt sein, um die Temperatur der erwärmten Klebstoffschicht aufrecht zu erhalten.

Das Falten des Passbuchrohlings kann beispielsweise mit folgenden Schritten erfolgen:
- Einbringen einer Falzkante im Bereich der Naht,
- Einschieben des Passbuchrohlings zwischen zwei paarweise und parallel angeordnete, beabstandete Rollen durch einen Stempel, wobei der Stempel an der Falzkante angreift und den Passbuchrohling mit der Außenseite des Einbandes voran zwischen die Rollen einschiebt.

Zwischen den paarweise angeordneten Rollen ist ein Spalt gebildet, in den der Passbuchrohling mit der Außenseite des Einbandes eingeschoben wird. Durch die Rollen werden die Hälften des Passbuchrohlings beidseitig an den Stempel gedrückt, wodurch der Passbuchrohling gefaltet wird. Das vorangehende Einbringen der Faltkante hat den Vorteil, dass die Faltkante definiert ist, so dass sichergestellt ist, dass der Passbuchrohling entlang der Naht in zwei Hälften gefaltet wird. Es können in Einschubrichtung mehrere hintereinander angeordnete Rollenpaare vorgesehen sein. Der Abstand der Rollen der Rollenpaare kann sich in Einschubrichtung verringern, so dass sich der Spalt zwischen den Rollen in Einschubrichtung verjüngt. Dadurch kann der Faltvorgang vereinfacht werden.

Um den Faltvorgang weiter zu verbessern, kann nach dem Einbringen der Falzkante ein Vorfalten einer ersten Buchhälfte relativ zu einer zweiten Buchhälfte um die Falzkante erfolgen. Dadurch ist die Faltkante zusätzlich definiert, so dass ein Verschieben des Passbuchrohlings während des Faltvorgangs verhindert ist. Zu diesem Zweck kann die zweite Hälfte des Passbuchrohlings fixiert werden, beispielsweise zwischen dem Stempel und einem Backen, wobei der Stempel und der Backen im Bereich der Faltkante enden. Anschließend wird die über den Stempel überstehende erste Hälfte rechtwinklig umgefaltet, beispielsweise durch einen quer zur Einschubrichtung verschiebbaren zweiten Stempel.

Beispielsweise erfolgt das Erhitzen der Klebstoffschicht auf die Aushärtetemperatur, und das Fixieren des Passbuchrohlings in zusammengefaltetem Zustand zwischen mehreren paarweisen und parallel angeordneten, beabstandeten Rollen. Durch diese Rollen ist eine Fixierung des Passbuchrohling in zusammengefaltetem Zustand möglich, während der Passbuchrohling weitertransportiert wird, beispielsweise zu einer nachfolgenden Bearbeitungsstation. Der Abstand der Rollen eines Rollenpaares ist so gewählt, dass ein gewünschter Druck auf den Passbuchrohling ausgeübt wird.

Optional kann nach dem Aufbringen der Klebstoffschicht auf die Innenseite des Einbandes eine Sichtprüfung erfolgen, ob die Klebstoffschicht flächig auf dem Einband aufgebracht ist. Eine Weiterverarbeitung erfolgt nur, wenn die Klebstoffschicht vollflächig aufgebracht ist. Ist der einband nicht vollständig mit der Klebstoffschicht bedeckt, wird der Einband aussortiert und eine neuer Einband bereitgestellt, auf den erneut eine Klebstoffschicht aufgebracht wird. Dadurch wird vermieden, dass Ausweis-, Wert- oder Sicherheitsdokumente hergestellt werden, bei denen der Einband nicht vollständig mit dem Passbuchblock verklebt sein kann.

Nach dem Aushärten der Klebstoffschicht erfolgt beispielsweise eine mechanische Bearbeitung der Seitenränder des Passbuchrohlings, insbesondere ein Zuschnitt der freien Ränder auf ein definiertes Format des Ausweis-, Wert- oder Sicherheitsdokument. Der Einband und der Passbuchblock beziehungswiese der Passbuchrohling werden mit einem geringen Übermaß hergestellt und erst abschließend auf das gewünschte Format geschnitten. Dadurch können herstellungsbedingte Toleranzen ausgeglichen werden. Des Weiteren hat diese Herstellungsweise den Vorteil, dass eine seitlich zwischen Einband und Passbuchblock ausgetretene Klebstoffschicht entfernt werden kann. Falls Seiten des Ausweis-, Wert oder Sicherheitsdokuments durch die ausgetretene Klebstoffschicht an den Rändern miteinander verklebt sind, kann dieser Rand gemeinsam mit der ausgetretenen Klebstoffschicht entfernt werden. Die Länge und Breite des Passbuchrohlings ist vorzugsweise derart gewählt, dass ein ausreichend breiter Überstand an den freien Rändern entfernt werden kann.

Optional kann das Verfahren folgende Schritte aufweisen:
- Bereitstellen der Datenkarte,
- Anbringen der flexiblen Lasche an einem Rand der Datenkarte, insbesondere mit einem Ultraschallschweißverfahren,
- Bereitstellen der Doppelseiten und des Vorblattes,
- Zusammentragen des Datenkarte, der Doppelseiten und des Vorblattes,
- Anbringen des Fälzelbandes an der Außenseite des Vorblattes
- Vernähen der Lasche, der Doppelseiten, des Vorblattes und des Fälzelbandes entlang einer Naht zu einem Passbuchblock.

Durch diese Verfahrensschritte wird der Passbuchblock unmittelbar vor dem Verkleben des Vorblattes mit dem Einband zusammengestellt. Es erfolgt also eine individuelle Zusammenstellung jedes Ausweis-, Wert- oder Sicherheitsdokuments.

Das Ausweis-, Wert- oder Sicherheitsdokument, insbesondere die Datenkarte, kann einen Chip mit einem gesicherten Speicherbereich aufweisen, wobei personen- und/oder dokumentenspezifische Daten im gesicherten Speicherbereich des Chips gespeichert werden. Vorzugsweise erfolgt die Speicherung der personen- und/oder dokumentenspezifischen Daten nach der Fertigstellung des Ausweis-, Wert- oder Sicherheitsdokuments, so dass sichergestellt ist, dass die Daten nicht auf einem fehlerhaften Ausweis-, Wert- oder Sicherheitsdokument gespeichert werden. Zu diesem Zweck erfolgt nach der Herstellung des Ausweis-, Wert- oder Sicherheitsdokuments und vor dem Speichern der Daten eine Qualitätskontrolle des Ausweis-, Wert- oder Sicherheitsdokuments. Die Daten werden nur auf dem Ausweis-, Wert- oder Sicherheitsdokument gespeichert, wenn das Ausweis-, Wert- oder Sicherheitsdokument die Qualitätskontrolle bestanden hat.

Gemäß einem weiteren Aspekt der Erfindung ist eine Vorrichtung zur Herstellung eines Passbuchblocks für ein buchartigen Ausweis-, Wert- oder Sicherheitsdokument vorgesehen, wobei das Ausweis-, Wert- oder Sicherheitsdokument einen Einband sowie einen Passbuchblock umfassend eine Datenkarte, mehrere Doppelseiten, ein Vorblatt und ein Fälzelband aufweist, wobei die Datenkarte eine entlang eines Randes mit der Datenkarte verbundene flexiblen Lasche aufweist, wobei die Datenkarte mit der flexiblen Lasche, die Doppelseiten, das Vorblatt und das Fälzelband mit einer Naht miteinander vernäht sind, und wobei der Einband mit einer Innenseite flächig mit einer Außenseite des Vorblattes verklebt ist,
wobei die Vorrichtung aufweist:
- Eine Bereitstellungseinrichtung für das Fälzelband, wobei das Fälzelband als Endlosband bereitgestellt wird, mit einer Schneideeinrichtung für das Endlosband,
- einer Auflage für den Passbuchblock,
- einer Zuführeinrichtung, die zum geschnittene Fälzelband auf den Passbuchblock auflegen kann,
- einer Heizeinrichtung für das aufgelegte Fälzelband, und
- einer Transporteinrichtung zum vereinzelten Transport des Passbuchblockes.

Die Vorrichtung kann eine Näheinrichtung aufweisen, um das Fälzelband und den Passbuchblock miteinander zu vernähen.

Zusätzlich kann die Vorrichtung aufweisen:
- Eine Klebeeinheit, wobei die Klebeeinheit eine Heizeinrichtung zum Erwärmen der Klebstoffschicht, insbesondere auf die Aktivierungstemperatur, aufweist sowie eine Einrichtung zum Aufbringen der Klebstoffschicht auf die Innenseite des Einbandes,
- eine Faltvorrichtung zum Falten des Einbandes und des Passbuchblocks,
- einer Fixiervorrichtung, die den Einbandes sowie den Passbuchblock in der gefalteten Position fixiert, und die eine Heizeinrichtung zum Erhitzen der Klebstoffschicht auf die Aushärtetemperatur aufweist, und mit
- einer Transporteinrichtung zum Transport des Einbandes, des Passbuchblocks und/oder des Passbuchrohlings.

Vorzugsweise weist die Klebevorrichtung auf:
- eine ebene Auflage, wobei die Länge der Auflage im Wesentlichen der Länge der benötigten Länge der Klebstoffschicht entspricht, und wobei die Auflage an ihrem in Transportrichtung vorderen und hinteren Rand abgerundete Kanten aufweist,
- eine Transporteinrichtung für die Trägerfolie, wobei die Transporteinrichtung die Trägerfolie über die Auflage und um die abgerundeten Kanten führt,
- eine Heizeinrichtung, die die Klebstoffschicht auf die Aktivierungstemperatur erhitzen kann,
- eine Schneideeinrichtung zum Zuschneiden der Klebstoffschicht auf die benötigte Länge, und
- eine Transporteinrichtung zum Bewegen des Einbandes.

Mit der ebenen Auflage ist ein Aufbringen der Klebstoffschicht auf den Einband mit dem oben beschriebenen Verfahren möglich, wobei verhindert wird, dass ein unmittelbar auf der Trägerfolie nachfolgender Abschnitt der Klebstoffschicht am Einband haften kann.

Des Weiteren kann die Klebevorrichtung aufweisen:
- Eine Auflage für den Passbuchblock, und
- eine Einrichtung zur Auswahl und/oder Bereitstellung des Einbandes.

Der Passbuchblock wird auf die Auflage aufgelegt, so dass ein flächiges Aufsetzen des Einbandes mit der auf diesem aufgebrachten Klebstoffschicht möglich ist. Durch die Einrichtung zur Auswahl und/oder Bereitstellung des Einbandes ist eine individuelle Erstellung verschiedener Ausweis-, Wert- oder Sicherheitsdokuments möglich. Vorzugsweise wird eine Stückliste für das Ausweis-, Wert- oder Sicherheitsdokuments erstellt und der Einband in Abhängigkeit von dieser Stückliste ausgewählt.

Die Falteinrichtung kann beispielsweise aufweisen:
- Zumindest zwei paarweise und parallel angeordnete, beabstandete Rollen,
- einen Stempel, der in eine Einschubrichtung zwischen die Rollen geführt werden kann,
- eine Halteeinrichtung, die den Passbuchrohling derart am Stempel halten kann, dass der Passbuchrohling mit der Naht und/oder einer an der Naht angeordneten Falzkante an einer Kante des Stempels anliegt, und
- einem Antrieb, zum Bewegen des Stempels zwischen die Rollen.

Mit dem Stempel kann der Passbuchrohling in den Spalt zwischen den Rollen gedrückt werden, wobei die Buchhälften des Passbuchrohlings durch die Rollen seitlich an den Stempel gedrückt werden und so der Passbuchrohling gefaltet wird.

Die Halteeinrichtung weist beispielsweise einen Backen auf, der eine erste Buchhälfte seitlich gegen den Stempel drücken kann. Dadurch ist die erste Hälfte des Passbuchrohlings so gehalten, dass die zweite Passbuchhälfte um den Stempel herum gefaltet werden kann.

Vorzugsweise ist in dieser Ausführungsform ein zweiter Stempel vorgesehen, wobei die Bewegungsrichtung des zweiten Stempels quer zur Bewegungsrichtung des ersten Stempels verläuft und derart angeordnet ist, dass er bei einem Verfahren die zweite Buchhälfte um die Faltkante relativ zur ersten Buchhälfte, insbesondere rechtwinklig, abknicken kann. Durch den zweiten Stempel erfolgt also ein Vorfalten, so dass der Passbuchrohling einfacher zwischen die Rollen gedrückt werden kann.

Die Heizeinrichtung der Klebevorrichtung kann an der Auflage vorgesehen ist, so dass ein Erwärmen der Klebstoffschicht auf der Auflage erfolgen kann.

Die Fixiereinrichtung kann mehreren, paarweise angeordneten parallelen Rollen aufweisen sowie eine Transporteinrichtung, die die den Passbuchrohling zwischen den Rollen bewegen kann.

Optional kann eine Lagereinrichtung zum Auswählen und Bereitstellen des Einbandes vorgesehen sein, so dass Ausweis-, Wert- oder Sicherheitsdokumente mit verschiedenen Einbänden hergestellt werden können.

Die Klebevorrichtung weist vorzugsweise eine redundante Zuführung für die Trägerfolie auf. Die Klebevorrichtung weist insbesondere ein Magazin für zumindest zwei Trägerfolien auf, wobei die Trägerfolien beispielsweise auf Rollen aufgewickelt sind. Ist auf einer Rolle keine Trägerfolie vorhanden, wird automatisch auf die zweite Rolle gewechselt, so dass keine Unterbrechung im Herstellungsprozess erfolgt. Gleichzeitig wird ein Signal an einen Bediener zu Wechsel der leeren Rolle ausgegeben.

Des Weiteren können eine Annahmestation zum Empfang des Passbuchblockes vorgesehen ist, insbesondere mit einer Erkennungseinrichtung zur Erfassung eines Identifikationsmerkmals des Ausweis-, Wert- oder Sicherheitsdokuments und/oder zum gleichzeitigen Empfang einer Stückliste für das Ausweis-, Wert- oder Sicherheitsdokument und/oder eine Übergabestation für den gefalteten Passbuchrohling vorgesehen sein.

Optional ist eine Vorrichtung zum Bearbeiten der freien Kanten des Passbuchrohlings vorgesehen ist.

Nach einem weiteren Aspekt der Erfindung ist ein System zur Herstellung eines buchförmigen Ausweis-, Wert- oder Sicherheitsdokument mit einer vorstehend beschriebenen Vorrichtung vorgesehen, wobei das System ferner aufweist:
- eine Annahmevorrichtung für die Datenkarte,
- eine Erkennungsvorrichtung, wobei die Erkennungsvorrichtung ausgebildet ist zur Erfassung des Identifikationsmerkmals der Datenkarte, und zur Erstellung einer für die jeweilige Datenkarte individuellen Stückliste für das Ausweis-, Wert- oder Sicherheitsdokument in Abhängigkeit von dem erfassten Identifikationsmerkmal,
- eine Vorrichtung zur Anbringung der Lasche an einem Rand der Datenkarte,
- eine Zusammenstellvorrichtung für den Passbuchblock, wobei die Zusammenstellvorrichtung in Abhängigkeit von der individuellen Stückliste die Anzahl und Art der Doppelseiten sowie das Vorlageblattes zusammenstellt und personalisiert,
- eine Vorrichtung zum Verbinden der Doppelseiten, des Vorlageblattes, des Fälzelbandes sowie der Lasche zu einem Passbuchblock,
- eine Endbearbeitungsvorrichtung für den Passbuchrohling, wobei die Endbearbeitungsvorrichtung die Außenkanten des Passbuches bearbeitet, und
- eine Personalisierungsvorrichtung für einen im Ausweis-, Wert- oder Sicherheitsdokument, insbesondere in der Datenkarte vorgesehenen Chip mit einem gesicherten Speicherbereich.

Die Datenkarte, der Passbuchblock, ein Passbuchrohling und/oder das Ausweis-, Wert- oder Sicherheitsdokument werden zwischen den Vorrichtungen vereinzelt transportiert, wobei an den Vorrichtungen eine Zuordnung der jeweiligen Datenkarte, des Passbuchblock, des Passbuchrohlings und/oder des Ausweis-, Wert- oder Sicherheitsdokuments zu der von der Erkennungsvorrichtung erstellten individuellen Stückliste erfolgt.

In einem weiteren Aspekt der Erfindung ist ein buchartigen Ausweis-, Wert- oder Sicherheitsdokument vorgesehen. Das Ausweis-, Wert- oder Sicherheitsdokument weist einen Einband sowie einen Passbuchblock umfassend eine Datenkarte, mehrere Doppelseiten, ein Vorblatt und ein Fälzelband auf, wobei die Datenkarte eine entlang eines Randes mit der Datenkarte verbundene flexible Lasche aufweist. Die Datenkarte mit der flexiblen Lasche, die Doppelseiten, das Vorblatt und das Fälzelband sind mit einer Naht miteinander vernäht, Der Einband ist mit einer Innenseite flächig mit einer Außenseite des Vorblattes verklebt. Das Ausweis-, Wert- oder Sicherheitsdokument ist mit einem erfindungsgemäßen Verfahren hergestellt.

Das buchartige Ausweis-, Wert- oder Sicherheitsdokument, insbesondere die Datenkarte, kann einen Chip mit einem gesicherten Speicherbereich aufweisen, wobei personen- und/oder dokumentenspezifische Daten im gesicherten Speicherbereich des Chips gespeichert sind.

Im Weiteren werden Ausführungsformen der Erfindung mit Bezugnahme auf die Zeichnungen erläutert. In diesen zeigen:
- Figur 1: eine perspektivische Ansicht eines buchförmigen Ausweis-, Wert- oder Sicherheitsdokument,
- Figuren 2 a)-f): Verfahrensschritte zur Herstellung des buchförmigen Ausweis-, Wert- oder Sicherheitsdokument aus Figur 1,
- Figur 3: eine schematische Darstellung eines Systems zur Herstellung eines buchförmigen Ausweis-, Wert- oder Sicherheitsdokuments,
- Figur 4: ein Ablaufdiagramm eines Verfahrens zur Herstellung eines buchförmigen Ausweis-, Wert- oder Sicherheitsdokuments mit dem System aus Figur 3,
- Figur 5: Eine Vorrichtung zur Anbringung eines Fälzelbandes an einem Vorblatt,
- Figuren 6a bis 6c: Verfahrensschritte zum Anbringen des Fälzelbandes
- Figur 7: eine Vorrichtung zum Bereitstellen eines Einbandes und eine Kle-be- und Faltvorrichtung,
- Figur 8: die Vorrichtung zum Bereitstellen eines Einbandes aus Figur 7,
- Figur 9: die Klebe- und Falteinheit aus Figur 7, und
- Figuren 10a - 10g: Verfahrensschritte des Klebe- und Faltverfahren.

In Figur 1 ist ein buchförmiges Ausweis-, Wert- oder Sicherheitsdokument 100 gezeigt. Das Ausweis-, Wert- oder Sicherheitsdokument 100 ist beispielsweise ein Identifikationsdokument, insbesondere ein Reisepass oder ein Personalausweis.

Das Ausweis-, Wert- oder Sicherheitsdokument 100 weist einen Einband 102 sowie einen im Einband 102 gehaltenen Passbuchblock 104 auf. Der Passbuchblock 104 besteht aus einer Datenkarte 106, mehreren Doppelseiten 108, einem Vorblatt 110 sowie einem Fälzelband 112, die mit einer Naht 114 miteinander verbunden sind.

Die Datenkarte 106 ist eine kunststoff- oder papierbasierte Karte, auf der personen- und/oder dokumentenspezifische Informationen aufgebracht sind. Beispielsweise kann die Datenkarte 106 ein Passbild 116 und personenbezogene Informationen 118 eines Nutzers aufweisen. Die Informationen 118 sind vorzugsweise in einer maschinenlesbaren Form auf die Datenkarte 106 aufgebracht. Des Weiteren weist die Datenkarte 106 ein ebenfalls maschinenlesbares Identifikationsmerkmal auf, das die Datenkarte 106 eindeutig während des Herstellungsprozesses des Ausweis-, Wert- oder Sicherheitsdokuments 100 identifiziert. Die Datenkarte 106 kann des Weiteren einen Chip aufweisen, in dem personen- und/oder dokumentenspezifische Informationen gespeichert werden können. Insbesondere weist der Chip einen gesicherten Speicherbereich zur Speicherung der personen- und/oder dokumentenspezifischen Informationen auf. Des Weiteren kann die Datenkarte 106 sichtbare und/oder unsichtbare Sicherheitsmerkmale aufweisen, die ein Fälschen der Datenkarte 106 verhindern.

An der Datenkarte 106 ist eine flexible Lasche 120 vorgesehen, die aus einem Endlosband hergestellt ist. Die Lasche 120 besteht aus einem Gewebe, das mit einem flexiblen Kunststoffmaterial beschichtet und/oder ummantelt ist. Die Lasche 120 ist form- und/oder stoffschlüssig an der Datenkarte 106 befestigt und somit Teil der Datenkarte 106. Auf der Lasche 120 können weitere Sicherheitsmerkmale vorgesehen sein.

Die Doppelseiten 108 sind jeweils aus einem Bogen, vorzugsweise einem Papierbogen geschnitten und entlang ihrer Mittellinie 122 gefaltet. Die Doppelseiten 108 können bedruckt sein, beispielsweise mit personen- und/oder dokumentenspezifischen Informationen, Seitenzahlen oder andere Informationen. Die Doppelseiten 108 können des Weiteren für den Empfang von Stempel, beispielsweise Visastempel, vorbereitet sein. Vorzugsweise enthalten die Doppelseiten 108 ebenfalls Sicherheitsmerkmale, die ein Fälschen der Doppelseiten 108 verhindern. Die Sicherheitsmerkmale können beispielsweise aufgedruckt, in die Doppelseiten 108 eingearbeitet oder in diese eingebracht sein. Beispielsweise enthalten die Doppelseiten 108 eine Perforation, wobei sich die Perforation durch die Doppelseiten 108 konisch verjüngt.

Das Vorblatt 110 bildet den äußeren Abschluss des Passbuchblocks 104. Mit der Außenseite 124 des Vorblattes 110 wird der Passbuchblock 104 auf die Innenseite 126 des Einbandes 102 aufgeklebt.

Das Fälzelband 112 dient als Verstärkung des Nahtbereichs und ist vor dem Vernähen des Passbuchblocks 104 auf die Außenseite 124 des Vorblattes 110 aufgeklebt.

Der Einband 102 ist aus einem papier- und/oder kunststoffbasierten Material hergestellt und kann ebenfalls einen Chip aufweisen.

Die Herstellung des in Figur 1 gezeigten buchförmiges Ausweis-, Wert- oder Sicherheitsdokument 100 wird nachfolgend anhand der Figuren 2 a) bis 2 f) erläutert.

In einem ersten Verfahrensschritt wird die Datenkarte 106 bereitgestellt und die Lasche 120 an der Datenkarte angebracht (Figur 2a). Die Herstellung der Datenkarte 106 ist allgemein bekannt und wird nicht im Detail erläutert. Die Lasche 120 wird als Endlosband geliefert, auf die gewünschte Länge geschnitten und in einem Überlappungsbereich 121 form- und/oder stoffschlüssig mit der Datenkarte 106 verbunden.

Anschließend wird das Fälzelband 112 auf den Nahtbereich des Vorblattes 110 aufgebracht und der Passbuchblock 104 bestehend aus den Doppelseiten 108, der Datenkarte 106 und dem Vorblatt 110 zusammengestellt (Figur) und. Die Datenkarte 106 wird derart in den Passbuchblock 104 eingelegt, dass die Lasche 120 im Nahtbereich angeordnet ist.

Anschließend wird der Passbuchblock 104 entlang der Mittellinie 122 der Doppelseiten 108 vernäht (Figur 2c).

Nach dem Vernähen des Passbuchblocks 104 wird der Einband 102 bereitgestellt, mit der Innenseite 126 mit der Außenseite 124 des Vorblattes 110 verklebt und der so entstandene Passbuchrohling 128 gefaltet (Figuren 2d und 2e).

Abschließend werden die freien Ränder des Passbuchrohlings 128 bearbeitet und so der Passbuchrohling 128 auf das endgültige Format des Ausweis-, Wert- oder Sicherheitsdokument 100 geschnitten (Figur 2f). Als freie Ränder werden die an den Buchrücken angrenzenden Ränder sowie der dem Buchrücken gegenüberliegende Rand des Passbuchrohling 128 bzw. des Ausweis-, Wert- oder Sicherheitsdokument 100 angesehen.

Nachfolgend können weitere Sicherheitsmerkmale, beispielsweise eine Perforation, auf die Doppelseiten 108 aufgebracht werden.

Nach der Herstellung des Ausweis-, Wert- oder Sicherheitsdokument 100 erfolgt üblicherweise eine Qualitätskontrolle und optional ein Personalisieren des Chips.

Die Herstellung eines solches Ausweis-, Wert- oder Sicherheitsdokuments erfolgt in einem in Figur 3 schematisch dargestellten System 150. Das System 150 hat eine Vorrichtung 200 zur Herstellung einer Datenkarte 106 mit einer daran angebrachten flexiblen Lasche 120, eine Zusammenstellvorrichtung 300 für den Passbuchblock 104, eine Vorrichtung 400 zur Bereitstellung und Anbringung des Fälzelbandes 112, eine Vorrichtung 500 zum Sammeln und Verbinden der Doppelseiten 108, des Vorblattes 110, des Fälzelbandes 112 sowie der Lasche 120 zu einem Passbuchblock 104, eine Bereitstellungsvorrichtung 600 für den Einband, eine Klebe- und Faltvorrichtung 700 eine Endbearbeitungsvorrichtung 800, eine Personalisierungsvorrichtung 850 und eine Übergabevorrichtung 870.

Des Weiteren sind Transport- und Haltevorrichtungen 900, 1000 vorgesehen, um die Datenkarte 106, das Vorblatt 110, den Einband 102, die Doppelseiten 108, den Passbuchblock 104, den Passbuchrohling 128 und/oder das Ausweis-, Wert- oder Sicherheitsdokument 100 zwischen den Vorrichtungen 200, 300, 400, 500, 600, 700, 800 vereinzelt zu transportieren.

Darüber hinaus ist eine Annahmevorrichtung 250 für Datenkarten vorgesehen, die in der hier gezeigten Ausführungsform Teil der Vorrichtung 200 ist. Die Annahmevorrichtung 250 kann Datenkarten 106 einzeln oder blockweise entgegennehmen, vereinzelt der weiteren Herstellung zuführen kann.

Des Weiteren ist eine Steuerung 152 vorgesehen, die mit den Vorrichtungen 200, 250, 300, 400, 500, 600, 700, 800 sowie den Transport- und Haltevorrichtungen 900, 1000 gekoppelt ist.

Figur 4 zeigt ein Ablaufdiagramm eines Verfahrens zur Herstellung eines Ausweis-, Wert- oder Sicherheitsdokuments (100). Im ersten Schritt (S01) wird die Datenkarte (106) mit einer Lasche (120) gefertigt. Jeder Datenkarte (106) werden dann die entsprechenden Doppelseiten (108) (S02) und das entsprechende Vorblatt (110) (S03) bereitgestellt. An das Vorblatt (110) wird dann an das Fälzelband (112) angebracht (S04). Die Datenkarte (106) wird dann mit den Doppelseiten (108) und dem Vorblatt (110) zusammengebracht (S05) und zu einem Passbuchblock (104) vernäht (S06). Nun wird der Einband (102) bereitgestellt (S07) und mit dem Passbuchblock (104) zu einem Passbuchrohling (128) verbunden (S08). Schließlich wird der Passbuchblock (104) endbearbeitet (S09) und der Chip personalisiert (S10).

Die Vorrichtung 200 ist zur Herstellung einer Datenkarte 106 mit einer daran angebrachten flexiblen Lasche 120 ausgebildet. Dazu kann die Vorrichtung 200 eine laschenlose Datenkarte 106 von der Annahmevorrichtung 250 annehmen und eine flexible Lasche 120 an dieser anbringen. Die Lasche 120 wird beispielsweise als Endlosband angeliefert und auf die gewünschte Länge geschnitten, wobei die Endbereiche des Endlosbandes versiegelt werden, um ein Ausfasern zu verhindern. Anschließend wird die Lasche 120 mit einem Ultraschallschweißverfahren an der Datenkarte 106 befestigt. Nach dem Anbringen der Lasche 120 erfolgt eine Qualitätskontrolle und eine Erfassung eines auf der Datenkarte 106 vorgesehenen Identifikationsmerkmals.

Das Identifikationsmerkmal wird anschließend an die Steuerung 152 übermittelt und von der Steuerung 152 auf eine in einem Speicher 154 gespeicherte, zu dem Identifikationsmerkmal korrespondierende Stückliste zugegriffen, die die Anzahl und Art der Doppelseiten 108, gegebenenfalls die Art des Vorblattes 110, die Art des Einbandes 102 und weitere herstellungsspezifische Merkmale des herzustellenden Ausweis-, Wert- oder Sicherheitsdokuments 100 definiert.

Beispielsweise hat jede Datenkarte 106 ein Identifikationsmerkmal, dass die Datenkarte 106 eindeutig identifiziert. Das Identifikationsmerkmal kann aber auch lediglich einen Verweis auf eine Stückliste enthalten bzw. eine Zuordnung zu einer Stückliste enthalten, ohne Detailinformationen zur individuellen Datenkarte 106 zu enthalten.

Die Stückliste kann anschließend an die nachfolgenden Vorrichtungen 300, 400, 500, 600, 700, 800 sowie den Transport- und Haltevorrichtungen 900, 1000 übermittelt werden, an welchen sich die Datenkarte befindet oder die Bestandteile für das der Datenkarte zugeordnete Ausweis-, Wert- oder Sicherheitsdokument 100 herstellen.

Die Steuerung ist vorzugsweise so ausgebildet, dass diese die Position der Datenkarte 106 bzw. der Bestandteile des der Datenkarte 106 zugeordneten Ausweis-, Wert- oder Sicherheitsdokument 100 nachverfolgen kann. Beispielsweise kann das Identifikationsmerkmal der Datenkarte 106 an den jeweiligen Vorrichtungen erfasst und an die Steuerung 152 übermittelt werden. Anschließend kann die Steuerung 152 die jeweilige Stückliste bzw. die erforderliche Bestandteile für die Herstellung des Ausweis-, Wert- oder Sicherheitsdokument 100 an die jeweilige Vorrichtung 300, 400, 500, 600, 700, 800 übermitteln.

Die Zusammenstellvorrichtung 300 kann in Abhängigkeit von der Stückliste, die nach dem Erfassen des Identifikationsmerkmals ermittelt wird, die Anzahl und Art der Doppelseiten 108 ermitteln, diese bereitstellen, personalisieren und in einer gewünschten Reihenfolge zusammenstellen.

Die Vorrichtung 400 kann ein Fälzelband 112 bereitstellen und an einem bereitgestellten Vorblatt 110 im Nahtbereich anbringen.

In der Vorrichtung 500 werden die personalisierten und bereitgestellten Doppelseiten 108, das Vorblatt 110 sowie die Datenkarte 106 zu einem Passbuchblock 104 zusammengefasst und entlang der Mittellinie 122 mit einer Naht 114 miteinander verbunden.

Die Bereitstellungsvorrichtung 600 für den Einband stellt den Einband 102 in Abhängigkeit von der individuellen Stückliste und/oder dem Identifikationsmerkmals bereit und bringt eine Klebstoffschicht auf die Innenseite 126 des Einbandes 102 auf.

In der Klebe- und Falteinrichtung 700 wird der Einband 102 mit dem Passbuchblock 104 zu einem Passbuchrohling 128 verbunden und entlang der Mittellinie 122 gefaltet.

Die Endbearbeitungsvorrichtung 800 kann den gefalteten Passbuchrohling 128 auf die endgültige Form bzw. das endgültige Format des Ausweis-, Wert- oder Sicherheitsdokuments 100 schneiden.

Die Personalisierungsvorrichtung 850 kann individuelle Merkmale in das Ausweis-, Wert- oder Sicherheitsdokument 100 einbringen, beispielsweise eine Laserperforation, oder personen- und/oder dokumentenspezifische Informationen in einem Chip des Ausweis-, Wert- oder Sicherheitsdokuments 100 speichern. In der hier gezeigten Ausführungsform hat die Personalisierungsvorrichtung 850 eine Einheit 852 zum Auffalten des Ausweis-, Wert- oder Sicherheitsdokuments 100, eine Einheit 854 zum Einbringen einer Laserperforation in die Seiten des Ausweis-, Wert- oder Sicherheitsdokuments 100, eine Einheit 856 zum Schließen des Ausweis-, Wert- oder Sicherheitsdokuments 100 sowie eine Einheit 858 zum Beschreiben des Chips des Ausweis-, Wert- oder Sicherheitsdokuments 100.

Das System ist derart konfiguriert, dass zwischen den Vorrichtungen 200, 300, 400, 500, 600, 700, 800, 850 eine direkte Übergabe des Ausweis-, Wert- oder Sicherheitsdokuments 100 bzw. von dessen Bestandteilen erfolgt. Optional können aber zwischen einzelnen Vorrichtungen 200, 300, 400, 500, 600, 700, 800, 850 auch Übergabe- oder Pufferstationen vorgesehen sein.

Die Übergabevorrichtung 870 kann die hergestellten und personalisierten Ausweis-, Wert- oder Sicherheitsdokumente 100 sammeln und/oder an ein nachfolgendes System zum Sammeln und Verpacken übergeben.

Zwischen den Einheiten 852, 854, 856, 858 der Personalisierungsvorrichtung 850 sowie der Übergabevorrichtung 870 ist eine Halte- und Transportvorrichtung 1000 mit zwei ringförmigen Führungseinheiten 1002 vorgesehen, in denen jeweils eine Halteaufnahme verschiebbar gelagert ist, so dass ein in der Halteaufnahme eingelegtes Ausweis-, Wert- oder Sicherheitsdokument 100 zwischen den Einheiten 852, 854, 856, 858 der Personalisierungsvorrichtung 850 und der Übergabevorrichtung 870 transportiert werden kann.

Zwischen den Vorrichtungen 200, 300, 400, 500, den Vorrichtungen 500, 600, 700 bzw. der Vorrichtung 800 und der Halte- und Transportvorrichtung 1000 sind jeweils Halte- und Transportvorrichtungen 900 vorgesehen, die einen mehrgelenkigen Arm 902 aufweisen, der aus mehreren Segmenten 904 besteht, wobei jeweils benachbarte Segmente 904 relativ zueinander verschwenkbar und/oder verdrehbar sind. Der Arm 902 ist mit einem an einem Segment 904 vorhandenen Fuß 906 im System 150 gehalten. Alternativ kann der Fuß 906 verschiebbar gelagert sein, beispielsweise auf einer Schiene, um den Bewegungsradius der Halte- und Transportvorrichtung 900 zu vergrößern.

Figur 5 zeigt eine Vorrichtung 400 zur Herstellung eines Passbuchblocks 104 für ein buchartigen Ausweis-, Wert- oder Sicherheitsdokument 100. Die Vorrichtung 400 hat eine Bereitstellungseinrichtung 402 für das Fälzelband 112 mit einer Schneideeinrichtung 404 für das Fälzelband, eine Auflage 406 für das Fälzelband 112 und das Vorblatt 110, eine Zuführeinrichtung 408, um das Fälzelband 112 auf das Vorblatt 110 aufzulegen, eine Heizeinrichtung 410 für das aufgelegte Fälzelband 112 und eine Halte- und Transporteinrichtung 900 zum vereinzelten Transport des Vorblatt 110. Des Weiteren ist ein Magazin 412 mit Vorblättern 110 vorgesehen.

Die Bereitstellungseinrichtung 402 hat eine Rolle 414, auf der das Fälzelband 112 als Endlosband aufgerollt ist, sowie einen Antrieb 416 für die Rolle 414, um das Endlosband von der Rolle 414 abzuwickeln.

Die Bereitstellungseinrichtung 402 weist vorzugsweise mehrere Rollen 414 auf, so dass diese im laufenden Betrieb gewechselt werden können, falls auf einer Rolle 414 kein Endlosband vorhanden sein sollte. In diesem Fall wird die Rolle 414 automatisch gewechselt und ein Bediener benachrichtigt.

Alternativ kann auch die gesamte Baugruppe bestehend aus Bereitstellungseinrichtung 402, Schneideeinrichtung 404, Auflage 406 und Zuführeinrichtung 408 doppelt vorhanden sein, so dass bei einer Fehlfunktion auf die jeweils andere Baugruppe zurückgegriffen werden kann. Werden verschiedene Arten von Fälzelband 112 verwendet, können auch mehrere Baugruppen mit verschiedenen Endlosbändern vorgesehen sein.

In jedem Fall ist eine redundante Zuführung der jeweiligen Endlosbänder vorhanden, um einen störungsfreien Betrieb der Vorrichtung 400 zu gewährleisten.

Die Schneideeinrichtung 404 kann das von der Bereitstellungseinrichtung 402 bereitgestellte Endlosband in Abschnitte für das Fälzelband 112 schneiden. Die Schneideeinrichtung 404 ist in der hier gezeigten Ausführungsform oberhalb der Zuführeinrichtung 408 vorgesehen, kann aber auch der Bereitstellungseinrichtung zugeordnet sein oder am Übergang zwischen der Zuführeinrichtung 408 und der Auflage 406.

Die Zuführeinrichtung 408 schließt an die Bereitstellungseinrichtung 402 an, und kann das von der Bereitstellungseinrichtung 402 bereitgestellte Endlosband der Auflage 406 zuführen.

Die Zuführeinrichtung 408 erstreckt sich bis zur Auflage 406 bzw. in diese hinein, so dass das Fälzelband 112 auf die Auflage 406 transportiert und von der Zuführeinrichtung 408 auf dieser gehalten werden kann. Vorzugsweise erstreckt sich die Zuführeinrichtung 408 in eine Nut oder Vertiefung in der Auflage 406, wobei die Zuführeinrichtung 408 derart angeordnet ist, dass ein zur Auflage transportierter Abschnitt des Fälzelbandes 112 geringfügig über die Ebene der Auflage 406 hervorsteht.

Das Fälzelband 112 weist eine Klebstoffschicht auf, die bei einer Aktivierungstemperatur adhäsive Eigenschaften entwickelt. Die unterhalb der Auflage 406 vorgesehene Heizeinrichtung 410 kann das Fälzelband 112 auf die Aktivierungstemperatur erhitzen.

Nachfolgend wird die Funktionsweise der Vorrichtung 400 erläutert. Zunächst wird ein Vorblatt 110 bereitgestellt bzw. aus dem Magazin 412 entgegengenommen und auf die Auflage 406 aufgelegt. Des Weiteren kann eine Stückliste des Ausweis-, Wert- oder Sicherheitsdokuments 100 empfangen werden, die beispielsweise Informationen über die Art oder die Länge des benötigten Fälzelbandes 112 enthält. Ist die Länge des Fälzelbandes 112 normiert und wird nur eine Art Fälzelband 112 verwendet, ist der Empfang der Stückliste nicht erforderlich.

Das Endlosband wird von der Rolle 414 abgewickelt und der Zuführeinrichtung 408 zugeführt (Figur 6a). Das Endlosband wird anschließend durch die Schneideeinrichtung 404 auf die benötigte des Vorblattes 110 geschnitten. Die benötigte Länge entspricht im Wesentlichen der Breite des Stapels. Anschließend wird das Fälzelband der Auflage 406 zugeführt und auf das Vorblatt aufgelegt (Figur 6b).

Nach dem Auflegen des Fälzelbandes 112 auf die Auflage 406 wird das Fälzelband 112 auf die Aktivierungstemperatur erwärmt. Dieser Vorgang kann unmittelbar nach dem Transport des Fälzelbandes 112 auf die Auflage beginnen oder erst nach dem Auflegen des Stapels gestartet werden. Alternativ kann das Fälzelband 112 bereits auf der Zuführeinrichtung 408 erhitzt werden.

Aufgrund der adhäsiven Eigenschaften bei Erreichen der Aktivierungstemperatur haftet das Fälzelband am Vorblatt 110 und kann gemeinsam mit dem Vorblatt 110 von der Auflage 406 aufgenommen werden (Figur 6c). Um die Hafteigenschaften zu verbessern, kann das Fälzelband 112 an das Vorblatt 110 Stapel angedrückt werden.

Nach dem Verkleben des Fälzelbandes 112 mit dem Vorblatt 110 wird das Vorblatt mit den Doppelseiten 108 sowie der Datenkarte 106 zu einem Passbuchblock 104 zusammengetragen und dieser vernäht, wobei eine in Figur 5 im Detail gezeigte Halte- und Transportvorrichtung 900 verwendet wird.

Am freien Ende des Armes 902 ist ein Kopfteil vorgesehen, das in der hier gezeigten Ausführungsform verdrehbar am Arm 902 gelagert ist. Alternativ oder zusätzlich kann das Kopfteil auch verschwenkbar oder anderweitig bewegbar am Arm 902 gelagert sein. Am Arm 902 ist des Weiteren ein Antrieb zum Drehen des Kopfteiles relativ zum Arm 902 vorgesehen. Der Antrieb ist beispielsweise ein Zahnradantrieb, ein Riemenantrieb oder ein anderer Antrieb, der geeignet ist, das Kopfteil 908 zu drehen. Optional kann auch eine Schrittmotorsteuerung vorgesehen sein.

Am Kopfteil sind mehrere Halteeinheiten mit jeweils einem Antrieb vorgesehen. Die Halteeinheiten weisen eine erste, eine zweite und eine dritte Halteeinheit auf. Die Halteeinheiten sind jeweils zum Halten einer Datenkarte 106, eines Vorblatt 110, von Doppelseiten 108, eines Passbuchblocks 104, eines Einbandes 102, eines Passbuchrohlings 128 oder eines Ausweis-, Wert- oder Sicherheitsdokuments 100 ausgebildet. Des Weiteren ist eine Steuerung vorgesehen, die die Antriebe gleichzeitig ansteuern kann.

Durch Verschenken und/oder Verdrehen des Armes 902 bzw. dessen Segmente 902 und/oder durch Verschwenken und/oder Verdrehen des Kopfteils können die Halteeinheiten so bewegt werden, dass durch Ansteuern der Antriebe Halteeinheiten jeweils eine Datenkarte 106, ein Vorblatt 110, Doppelseiten 108, einen Passbuchblock 104, einen Einband 102, einen Passbuchrohling 128 oder ein Ausweis-, Wert- oder Sicherheitsdokument 100 aufnehmen oder ablegen können.

Im Arm 902 ist eine zentrale Einrichtung zur Energiebereitstellung für die Antriebe vorgesehen. Die Antriebe sind in der hier gezeigten Ausführungsform pneumatische Antriebe und die zentrale Einrichtung stellt Druckluft bereit. Die Antriebe sind mit Druckluftleitungen mit der zentralen Einrichtung verbunden.

Alternativ sind auch andere Antriebsformen und somit auch andere Formen der Energiebereitstellung möglich. Beispielsweise kann die zentrale Einrichtung statt Druckluft ein anderes flüssiges oder gasförmiges Antriebsmedium bereitstellen. Alternativ ist beispielsweise auch eine Bereitstellung von Strom möglich.

Die Funktionsweise der Halte- und Transportvorrichtung 900 wird nachfolgend anhand der zwischen den Vorrichtungen 200, 300, 400, 500 vorgesehen Halte- und Transportvorrichtung 900 erläutert.

Die erste und die zweite Halteeinheit weisen jeweils einen Unterdrucksauger auf, der ein flächiges Gut, beispielsweise eine einzelne Datenkarte 106 oder ein einzelnes Vorblatt 110 aufnehmen kann. Die dritte Halteeinheit weist ein nachfolgend im Detail beschriebenes Halteelement zur Aufnahme von mehreren flächigen Elementen, beispielsweise von zusammengetragenen Doppelseiten 108 oder einem Passbuchblock 104, auf.

In einem ersten Schritt wird die Halte- und Transportvorrichtung 900 zur Vorrichtung 200 bewegt und eine Datenkarte 106 mit der ersten Halteeinheit aufgenommen. Anschließend wird die Halte- und Transportvorrichtung 900 zur Vorrichtung 400 bewegt und ein gemäß der Stückliste bereitgestelltes und mit einem Fälzelband 112 versehenes Vorblatt 110 mit der zweiten Halteeinheit aufgenommen.

Nachfolgend wird die Halte- und Transportvorrichtung 900 zur Vorrichtung 500 bewegt und ein dort bereits zusammengestellter und in der Vorrichtung 500 liegender Passbuchblocks 104 mit der dritten Halteeinheit aufgenommen.

Nach dem Aufnehmen des Passbuchblocks 104 wird das in der zweiten Halteeinheit gehaltene Vorblatt auf der Vorrichtung 500 abgelegt und anschließend die in der ersten Halteeinheit gehaltene Datenkarte 106 auf das abgelegte Vorblatt 110 aufgelegt.

Nachfolgend werden die Doppelseiten 108 von einer weiteren Halte- und Transportvorrichtung von der Vorrichtung 300 aufgenommen und auf das Vorblatt 110 und die Datenkarte 106 aufgelegt und diese relativ zueinander ausgerichtet, beispielsweise durch rütteln.

Zeitgleich zu diesen Schritten wird der in der dritten Halteeinheit gehaltene Passbuchblock in der Vorrichtung 500 zum Nähen abgelegt und die Halte- und Transportvorrichtung 900 zur Aufnahme einer nachfolgenden Datenkarte 106 zur Vorrichtung 200 und anschließend zur Aufnahme eines der nachfolgenden Datenkarte 106 zugeordneten Vorblattes 110 zur Vorrichtung 300 bewegt.

In Figur 7 sind eine Vorrichtung 600 zum Bereitstellen eines Einbandes 102 sowie eine Klebe- und Faltvorrichtung 700 zum Verkleben des Einbandes 102 mit dem Passbuchblock 104 sowie zum Falten des Passbuchrohlings 128 gezeigt. Die Vorrichtung 600 kann eine Klebstoffschicht 612 auf einen bereitgestellten Einband 102 aufbringen.

Die Klebevorrichtung 600 weist eine Klebeeinheit 602 und ein Magazin 604 für verschiedene Einbände 102 auf.

Wie in Figur 8 zu sehen ist, hat die Klebeeinheit 602 eine ebene Auflage 606, deren in einer Transportrichtung 608 einer mit einer Klebstoffschicht 612 versehenen Trägerfolie 610 vorderer und hinterer Rand 614, 616 abgerundete Kanten aufweist. Die Breite der Auflage 606 entspricht im Wesentlichen der Breite der Trägerfolie 610 und/oder der Klebstoffschicht 612, die Länge der Auflage 606 entspricht im Wesentlichen der Länge der für das Ausweis-, Wert- oder Sicherheitsdokument 100 benötigten Klebstoffschicht 612.

Unterhalb der Auflage 606 ist ein Magazin 618 für die Trägerfolie 610 mit der darauf angebrachten Klebstoffschicht 612 vorgesehen. In der hier gezeigten Ausführungsform ist die Trägerfolie 610 auf einer Rolle 620 aufgewickelt, die im Magazin 618 drehbar gelagert ist. Zum Drehen der Rolle 620 ist ein Antrieb vorgesehen. Des Weiteren ist eine zweite Rolle 622 zum Aufrollen der leeren Trägerfolie 610 vorgesehen. Die zweite Rolle 622 kann ebenfalls einen Antrieb aufweisen.

Die Trägerfolie 610 wird von der ersten Rolle 620 über die Auflage 606 zur zweiten Rolle 622 geführt, wobei die Antriebe derart gesteuert werden, dass die Trägerfolie 610 flach auf der Auflage 606 aufliegt und in Transportrichtung 608 bewegt wird. Die Rollen 620 und 622 bilden eine Transporteinrichtung 624.

Die Klebeeinheit 602 weist des Weiteren eine Heizeinrichtung 626 auf, die die Klebstoffschicht 612 auf der Trägerfolie 610 auf eine Aktivierungstemperatur erhitzen kann, bei der die Klebstoffschicht 612 adhäsive Eigenschaften entwickelt. Die Heizeinrichtung 626 ist unterhalb der Auflage 606 angeordnet beziehungsweise an dieser vorgesehen. Am in Transportrichtung 608 hinteren Rand 616 ist eine Schneideeinrichtung 628 vorgesehen, die die Klebstoffschicht 612 durchtrennen kann, wobei die Trägerfolie 610 nicht durchtrennt wird.

Vorzugsweise sind zwei Transporteinrichtungen 624 mit jeweils einer Trägerfolie 610 vorgesehen, so dass eine redundante Zuführung der Trägerfolie 610 mit der Klebstoffschicht 612 erfolgen kann. Alternativ kann die gesamte Baugruppe aus Transporteinrichtung 624, Auflage 606 und Heizeinrichtung 626 doppelt vorhanden sein.

Die in Figur 9 und Figur 7 gezeigte Klebe- und Faltvorrichtung 700 weist eine Auflage 702, eine Falteinheit 704 und eine Fixiereinheit 706 auf.

Die Falteinheit 704 weist mehrere Rollen 708 auf, wobei die Rollen 708 jeweils paarweise und parallel zueinander angeordnet sind. In einer Einschubrichtung 710 sind mehrere dieser Rollenpaare 712 hintereinander angeordnet. Zwischen den Rollen 708 der Rollenpaare 712 ist ein in Einschubrichtung 710 verlaufender Spalt 714 gebildet.

Unterhalb der Rollenpaare 712 ist eine Halteeinrichtung 716 für einen Passbuchrohling 128 bestehend aus dem Passbuchblock 104 und dem am Passbuchblock 104 vorfixierten Einband 102 vorgesehen. Die Halteeinrichtung 716 ist durch einen Backen 718 und einen Stempel 720 gebildet, wobei der Backen 718 seitlich gegen den Stempel 720 gedrückt werden kann. Der Stempel ist flach ausgebildet und derart positioniert, dass dieser in Einschubrichtung 710 in den Spalt 714 zwischen den Rollen 708 eingeschoben werden kann. Oberhalb des Backens 718 ist ein zweiter Stempel 722 vorgesehen, der quer zur Einschubrichtung 710 verschoben werden kann. Der zweite Stempel 722 kann durch Rollen gebildet sein.

Des Weiteren ist ein weiterer Stempel 724 vorgesehen (Fig. 7), der an der Auflage 702 vorgesehen ist und eine Faltkante 728 (Figur 10c) in den Passbuchrohling 128 einbringen kann. An der Auflage 702 ist des Weiteren eine Transporteinrichtung vorgesehen, die den Passbuchrohling 128 der Halteeinrichtung 716 zuführen kann.

Hinter der Falteinheit 704 ist einer Fixiereinheit 706 vorgesehen, die den Passbuchrohling 128, wie nachfolgend erläutert wird, in einem gefalteten Zustand fixieren kann, und die eine Heizeinrichtung 726 zum Erhitzen der Klebstoffschicht 612 auf die Aushärtetemperatur aufweist. Die Fixiereinrichtung 706 ist durch mehrere Rollenpaare 712 gebildet.

Zur Herstellung eines Ausweis-, Wert- oder Sicherheitsdokuments 100 wird zunächst eine Klebstoffschicht 612 auf einem Einband 102 aufgebracht. Dazu wird ein Einband 102 gemäß einer für das Ausweis-, Wert- oder Sicherheitsdokument erstellten Stückliste durch die Halte- und Transportvorrichtung 900 aus dem Magazin 604 entnommen.

Auf der Klebeeinheit 602 wird durch die Transporteinrichtung 624 ein Abschnitt der Trägerfolie mit einer Klebstoffschicht 612 in Transportrichtung 608 auf die Auflage 606 bewegt, bis sich der vordere Rand der Klebstoffschicht 612 im Bereich des vorderen Randes 614 der Auflage 606 befindet. Die Klebstoffschicht 612 weist eine Aktivierungstemperatur auf, bei der die Klebstoffschicht 612 adhäsive Eigenschaften entwickelt sowie eine Aushärtetemperatur, bei der die Klebstoffschicht 612 vernetzt und aushärtet, wobei die Aushärtetemperatur höher ist als die Aktivierungstemperatur.

Anschließend wird durch die Schneideeinrichtung 628 die Klebstoffschicht 612 am hinteren Rand 616 der Auflage 606 durchtrennt, wobei die Klebstoffschicht 612 nach dem Durchtrennen die für den Einband 102 benötigte Länge, die vorzugsweise geringfügig kürzer ist als die Länge des Einbandes 102, aufweist (Figur 10a).

Die Trägerfolie 610 wird dabei gespannt gehalten, so dass sich diese an die abgerundeten Kanten der Ränder 614, 616 anlegt. Der nachfolgende Abschnitt der Klebstoffschicht 612 wird dadurch geringfügig zurückgezogen, so dass sich nur der abgeschnittene Abschnitt der Klebstoffschicht 612 auf der Auflage 606 befindet. Falls die Klebstoffschicht eine definierte Steifigkeit aufweist, können sich auch über die Ränder 614, 616 herausragende Bereiche von der Trägerfolie 610 ablösen. Gleichzeitig wird die Klebstoffschicht 612 durch die Heizeinrichtung 626 auf eine Aktivierungstemperatur erhitzt.

Nachfolgend wird der ausgewählte und bereitgestellte Einband 102 von der Halte- und Transporteinrichtung 900 aufgenommen und auf die Klebstoffschicht 612 aufgelegt, wobei die Klebstoffschicht 612 an der Innenseite 126 des Einbandes haftet. Anschließend wird der Einband von der Trägerfolie 610 abgehoben, wobei die Klebstoffschicht 612 von der Trägerfolie 610 gelöst wird (Figur 10b).

In einem nächsten Verfahrensschritt wird der Einband 102 mit der Klebstoffschicht 612 einer Erkennungseinrichtung 630 zugeführt und durch diese geprüft, ob die Klebstoffschicht 612 vollflächig auf die Innenseite 126 des Einbandes 102 aufgebracht ist.

Ist die Innenseite 126 des Einbandes 102 vollständig mit der Klebstoffschicht 612 bedeckt, wird der Einband 102 mit der Innenseite 126, also der Klebstoffschicht 612 auf den Passbuchblock 104 beziehungsweise auf die Außenseite 124 des Vorblattes 110 aufgelegt, der vorab mit der Außenseite 124 des Vorblattes 110 nach oben auf die Auflage 702 aufgelegt wurde (Figur 10c).

Anschließend oder bereits beim Auflegen des Einbandes 102 werden der Einband 102 und der Passbuchblock 104 relativ zueinander ausgerichtet. Da die Klebstoffschicht 612 nach dem Verbinden mit dem Einband 102 abgekühlt ist, haftet diese nicht am Vorblatt 110, so dass eine Ausrichtung des Einbandes 102 und des Passbuchblocks 104 möglich ist.

Nachfolgend erfolgt das Falten des aus dem Einband 102 und dem am Einband 102 vorfixierten Passbuchblocks 104 gebildeten Passbuchrohlings 128. Zunächst wird auf der Auflage 702 durch den Stempel 724 eine Faltkante 728 entlang der Naht 114 eingebracht. Die Faltkante 728 wird durch eine Prägung des Passbuchrohlings 128 im Bereich der Naht 114 gebildet und teilt den Passbuchrohling in eine erste und eine zweite Buchhälfte 730, 732.

Nachfolgend wird der Passbuchrohling 128 in die Halteeinrichtung 716 bewegt, wobei die zweite Buchhälfte 732 zwischen dem Backen 718 und dem Stempel 720 fixiert wird (Figur 10d). Die erste Buchhälfte 730 ragt aus der Halteeinrichtung 716 heraus. Der Einband 102 liegt dabei mit der Außenseite am Backen 718 an.

Anschließend wird der zweite Stempel 722 quer zur Einschubrichtung verschoben, so dass dieser an der ersten Buchhälfte 730 anliegt und bei einer weiteren Bewegung diese relativ zur zweiten Buchhälfte 732 im Wesentlichen rechtwinklig um faltet (Figur 10e).

Nachdem der zweite Stempel 722 zurückgezogen wurde, wird der erste Stempel 720 mit dem an diesem gehaltenen Passbuchrohling 128 in Einschubrichtung zwischen die Rollen 708 bewegt, wobei der Einband 102 mit dem Rollen 708 in Anlage kommt. Bei einer weiteren Bewegung des Stempels 720 in Einschubrichtung 710 werden die Buchhälften 730, 732 relativ zueinander durch die Rollen 708 um gefaltet und seitlich gegen den Stempel 720 gedrückt (Figur 10f).

Nach dem Falten des Passbuchrohlings 128 wird der Stempel 720 zurückgezogen und der gefaltete Passbuchrohling 128 durch die Rollen 708 in die Fixiereinheit 706 bewegt. In dieser wird die Klebstoffschicht 612 durch die Heizeinrichtung 726 auf die Aushärtetemperatur erwärmt. Durch das Erwärmen und das anschließende Abkühlen vernetzt die Klebstoffschicht 612 und härtet aus, so dass der Einband 102 und der Passbuchblock 104 stoffschlüssig miteinander verbunden sind (Figur 10g).

Nach dem Aushärten und Vernetzen der Klebstoffschicht 612 kann der Passbuchrohling 128 aus der Fixiereinheit 706 entnommen und weiter bearbeitet werden.

Beim Erwärmen der Klebstoffschicht 612 kann diese durch die auf den Passbuchrohling 128 wirkenden Kräfte an den freien Rändern zwischen dem Einband 102 und dem Passbuchblock 104 austreten. Ein Verteilen der Klebstoffschicht 612 durch diese Kräfte ist erwünscht, um eine gleichmäßige Verteilung der Klebstoffschicht 612 zu bewirken.

Um ein zu starkes Austreten der Klebstoffschicht 612 zu verhindern, ist die Länge und Breite der Klebstoffschicht 612 geringfügig kleiner gewählt als die Länge und Breite des Einbandes 102 bzw. des Passbuchblocks 104.

Nach dem Kleben und Falten des Passbuchrohlings 128 werden die freien Ränder des Passbuchrohlings 128 bearbeitet, wobei der Passbuchrohling 128 auf das gewünschte Format geschnitten wird. Bei diesem Vorgang können auch überstehende Reste der Klebstoffschicht 612 entfernt werden. Da die freien Ränder des Passbuchrohlings 128 bearbeitet werden, können auch Ränder der Seiten, die durch die Klebstoffschicht 612 aneinander haften, entfernt werden.

Da das Aushärten und Vernetzen der Klebstoffschicht 612 erst in zusammengefaltetem Zustand des Passbuchrohlings 128 erfolgt, wird der Passbuchrohling 128 und somit auch das Ausweis-, Wert- oder Sicherheitsdokument 100 in diesem zusammengefalteten Zustand beaufschlagt. Bei einem Aufklappen des Ausweis-, Wert- oder Sicherheitsdokument entstehen durch die vernetzte und ausgehärtete Klebstoffschicht zwischen Einband 102 und Passbuchblock 104 Spannungen, durch die das Ausweis-, Wert- oder Sicherheitsdokument in den geschlossenen Zustand beaufschlagt wird.

### Bezugszeichenliste

- 100: Ausweis-, Wert- oder Sicherheitsdokument
- 102: Einband
- 104: Passbuchblock
- 106: Datenkarte
- 108: Doppelseiten
- 110: Vorblatt
- 112: Fälzelband
- 114: Naht
- 116: Passbild
- 118: Daten
- 120: Lasche
- 121: Überlappungsbereich
- 122: Mittellinie
- 124: Außenseite des Vorblattes
- 126: Innenseite des Einbandes
- 128: Passbuchrohling
- 150: System zur Herstellung eines buchförmigen Ausweis-, Wert- oder Sicherheitsdokument
- 152: Steuerung
- 154: Speicher
- 200: Vorrichtung zur Herstellung einer Datenkarte
- 300: Zusammenstellvorrichtung
- 400: Vorrichtung zur Bereitstellung und Anbringung des Fälzelbandes
- 402: Bereitstellungseinrichtung
- 404: Schneideeinrichtung
- 406: Auflage
- 408: Zuführeinrichtung
- 410: Heizeinrichtung
- 412: Magazin
- 414: Rolle
- 416: Antrieb
- 500: Vorrichtung zum Verbinden der Doppelseiten, des Vorblattes, des Fälzelbandes und der Lasche
- 600: Vorrichtung zum Bereitstellen des Einbandes
- 602: Klebeeinheit
- 604: Magazin
- 606: Auflage
- 608: Transportrichtung
- 610: Trägerfolie
- 612: Klebstoffschicht
- 614: vorderer Rand
- 616: hinterer Rand
- 618: Magazin
- 620: Rolle
- 622: Rolle
- 624: Transporteinrichtung
- 626: Heizeinrichtung
- 628: Schneideeinrichtung
- 630: Erkennungseinrichtung
- 702: Auflage
- 704: Falteinheit
- 706: Fixiereinheit
- 708: Rollen
- 710: Einschubrichtung
- 712: Rollenpaare
- 714: Spalt
- 716: Halteeinrichtung
- 718: Backen
- 720: Stempel
- 722: zweiter Stempel
- 726: Heizeinrichtung
- 728: Faltkante
- 730: erste Buchhälfte
- 732: zweite Buchhälfte
- 800: Endbearbeitungsvorrichtung
- 850: Personalisierungsvorrichtung
- 852: Einheit der Personalisierungsvorrichtung
- 854: Einheit der Personalisierungsvorrichtung
- 856: Einheit der Personalisierungsvorrichtung
- 858: Einheit der Personalisierungsvorrichtung
- 870: Übergabeeinrichtung
- 900: Halte- und Transportvorrichtung
- 902: Arm
- 904: Segment
- 906: Fuß
- 1000: Halte- und Transportvorrichtung
- S01: Herstellen der Datenkarte mit Lasche
- S02: Bereitstellen der Doppelseiten
- S03: Bereitstellen des Vorblattes
- S04: Anbringen des Fälzelbandes am Vorblatt
- S05: Zusammentrage der Datenkarte, der Doppelseiten und des Vorblattes
- S06: Vernähen des Passblocks
- S07: Bereitstellen des Einbandes
- S08: Verbinden des Vorblattes und des Einbandes zu einem Passbuchrohling
- S09: Endbearbeitung des Passbuchrohlings
- S10: Personalisieren des Chips

## Patentansprüche

1. Verfahren zur Herstellung eines Passbuchblocks (104) für ein buchartiges Ausweis-, Wert- oder Sicherheitsdokument (100), wobei das Ausweis-, Wert- oder Sicherheitsdokument (100) einen Einband (102) sowie einen Passbuchblock (104), umfassend eine Datenkarte (106), mehrere Doppelseiten (108), ein Vorblatt (110) und ein Fälzelband (112) aufweist, wobei die Datenkarte (106) eine entlang eines Randes mit der Datenkarte (106) verbundene flexible Lasche (120) aufweist, wobei die Datenkarte (106) mit der flexiblen Lasche (120), die Doppelseiten (108), das Vorblatt (110) und das Fälzelband (112) mit einer Naht (114) miteinander vernäht sind, und wobei der Einband (102) mit einer Innenseite (126) flächig mit einer Außenseite (124) des Vorblattes (110) verklebt wird, wobei das Verfahren die folgenden Schritte aufweist:
- Bereitstellen eines Vorblattes (110),
- Bereitstellen eines Fälzelbandes (112), wobei das Fälzelband (112) als Endlosband angeliefert wird und eine Klebstoffschicht aufweist, die eine Aktivierungstemperatur aufweist,
- Schneiden des Fälzelbandes (112) auf die benötigte Länge,
- Ausrichten und Auflegen des Fälzelbandes (112) auf das Vorblatt (110),
- Erwärmen der Klebstoffschicht auf die Aktivierungstemperatur und stoffschlüssiges Verbinden des Fälzelbandes (112) mit dem Vorblatt (110).

2. Verfahren nach Anspruch 1, wobei nach dem Verbinden des Fälzelbandes (112) mit dem Vorblatt (110) das Vorblatt (110) auf eine Sammelvorrichtung aufgelegt wird, wobei das Fälzelband (112) auf der der Sammelvorrichtung zugewandten Seite des Vorblattes (110) angeordnet ist, wobei anschließend die Datenkarte (106) und die Doppelseiten (108) auf das Vorblatt (110) aufgelegt werden, das Vorblatt (110), die Datenkarte (106) und die Doppelseiten (108) durch die Sammelvorrichtung relativ zueinander ausgerichtet werden und anschließend entlang einer Naht (114) miteinander vernäht werden.

3. Verfahren nach Anspruch 2, wobei das relative Ausrichten des Vorblattes (110), der Datenkarte (106) und der Doppelseiten (108) durch die Sammelvorrichtung durch einen Rütteltisch erfolgt, auf den das Vorblatt (110), die Datenkarte (106) und die Doppelseiten (108) aufgelegt werden, wobei der Rütteltisch zwei rechtwinklig zueinander angeordnete Anlegeflächen aufweist, wobei der Rütteltisch vor dem Ausrichten von einer horizontalen Ausrichtung derart gekippt wird, dass der Rütteltisch in Richtung zu den Anlageflächen geneigt ist.

4. Verfahren nach einem der Ansprüche 1 bis 3, wobei nach der Herstellung eines Passbuchinhalts für ein Ausweis-, Wert- oder Sicherheitsdokument (100) folgende Schritte durchgeführt werden:
- Bereitstellen des Passbuchblocks (104),
- Bereitstellen des Einbandes (102),
- Bereitstellen einer Klebstoffschicht (612), insbesondere eines Klebebandes, wobei die Klebstoffschicht (612) auf einer Trägerfolie (610) aufgebracht ist, wobei die Klebstoffschicht (612) eine Aktivierungstemperatur aufweist, bei der die Klebstoffschicht (612) adhäsive Eigenschaften entwickelt sowie eine Aushärtetemperatur, bei der die Klebstoffschicht (612) vernetzt und aushärtet, wobei die Aushärtetemperatur höher ist als die Aktivierungstem peratur,
- Erwärmen der Klebstoffschicht (612), insbesondere auf die Aktivierungstemperatur,
- Aufbringen der Klebstoffschicht (612) auf die Innenseite (126) des Einbandes (102), wobei die Klebstoffschicht (612) an der Innenseite (126) des Einbandes (102) haftet, und Lösen der Klebstoffschicht (612) von der Trägerfolie (610),
- Verbinden des Einbandes (102) und des Buchinhaltes (104) zu einem Passbuchrohling (128), wobei die Außenseite (124) des Vorblattes (110) auf die Innenseite (126) des Einbandes (102) aufgelegt wird,
- Falten des Passbuchrohlings (128),
- Anschließendes Erhitzen der Klebstoffschicht (612) auf die Aushärtetemperatur,
- Fixieren des Passbuchrohlings (128) in zusammengefaltetem Zustand bis die Klebstoffschicht (612) ausgehärtet ist und eine stoff- und/oder formschlüssige Verbindung zwischen dem Einband (102) und dem Vorblatt (110) hergestellt ist.

5. Verfahren nach Anspruch 4, wobei die Klebstoffschicht (612) auf der Trägerfolie (610) als Endlosmaterial angeliefert wird, wobei die Breite der Klebstoffschicht (612) einer benötigten Breite entspricht, die der Breite des Einbandes (102) entspricht, und wobei die Klebstoffschicht (612) vor dem Erwärmen auf die Aktivierungstemperatur auf der Trägerfolie (610) auf eine benötigte Länge zugeschnitten wird;
und/oder
wobei die Trägerfolie (610) mit der Klebstoffschicht (612) in einer Transportrichtung (608) auf eine ebene Auflage (606) geführt wird, wobei das Aufbringen der Klebeschicht (612) auf die Innenseite (126) des Einbandes (102) auf der Auflage (606) erfolgt, wobei die Länge der Auflage (606) der Länge der benötigten Länge der Klebstoffschicht (612) entspricht, und wobei die Auflage (606) an ihrem in Transportrichtung vorderen und hinteren Rand (614, 616) abgerundete Kanten aufweist, wobei die Trägerfolie (610) über die abgerundeten Ränder (614, 616) geführt wird;
und/oder
wobei das Erwärmen auf die Aktivierungstemperatur vor dem Führen der Trägerfolie (610) auf die Auflage (606) erfolgt;
und/oder
wobei das Erwärmen auf die Aktivierungstemperatur auf der Auflage (606) erfolgt;
und/oder
wobei das Falten des Passbuchrohlings (128) mit folgenden Schritten erfolgt:
- Einbringen einer Faltkante (728) im Bereich der Naht (114),
- Einschieben des Passbuchrohlings (128) zwischen zwei paarweise und parallel angeordnete, beabstandete Rollen (708) durch einen Stempel (720), wobei der Stempel (720) an der Faltkante (728) angreift und den Passbuchrohling (128) mit der Außenseite des Einbandes (102) voran zwischen die Rollen (186) einschiebt;
und/oder
wobei das Erhitzen der Klebstoffschicht (612) auf die Aushärtetemperatur, und das Fixieren des Passbuchrohlings (128) in zusammengefaltetem Zustand zwischen mehreren paarweise und parallel angeordnete, beabstandeten Rollen (708) erfolgt;
und/oder
wobei nach dem Aufbringen der Klebstoffschicht (612) auf die Innenseite (126) des Einbandes (102) eine Sichtprüfung erfolgt, ob die Klebstoffschicht (612) flächig auf dem Einband (102) aufgebracht ist;
und/oder
wobei nach dem Aushärten der Klebstoffschicht (612) eine mechanische Bearbeitung der Seitenränder des Passbuchrohlings (128) erfolgt, insbesondere ein Zuschnitt der freien Ränder auf ein definiertes Format des Ausweis-, Wert- oder Sicherheitsdokuments (100).

6. Verfahren nach Anspruch 4 , wobei die Trägerfolie (610) mit der Klebstoffschicht (612) in einer Transportrichtung (608) auf eine ebene Auflage (606) geführt wird, wobei das Aufbringen der Klebeschicht (612) auf die Innenseite (126) des Einbandes (102) auf der Auflage (606) erfolgt, wobei die Länge der Auflage (606) der Länge der benötigten Länge der Klebstoffschicht (612) entspricht, und wobei die Auflage (606) an ihrem in Transportrichtung vorderen und hinteren Rand (614, 616) abgerundete Kanten aufweist, wobei die Trägerfolie (610) über die abgerundeten Ränder (614, 616) geführt wird, wobei ein Abschnitt der Trägerfolie (610) mit der Klebstoffschicht (612) auf die Auflage (606) geführt wird, bis sich ein in Transportrichtung (608) vorderer Rand der Klebstoffschicht (612) am in Transportrichtung vorderen Rand (614) der Auflage (606) befindet, und anschließend am in Transportrichtung (608) hinteren Rand (616) das Zuschneiden der Klebstoffschicht (612) auf die benötigte Länge erfolgt.

7. Verfahren nach Anspruch 4 , wobei die Klebstoffschicht (612) auf der Trägerfolie (610) als Endlosmaterial angeliefert, wobei die Breite der Klebstoffschicht (612) einer benötigten Breite entspricht, die der Breite des Einbandes (102) entspricht, und wobei die Klebstoffschicht (612) vor dem Erwärmen auf die Aktivierungstemperatur auf der Trägerfolie (610) auf eine benötigte Länge zugeschnitten wird, wobei die benötigte Breite der Klebstoffschicht (612) der Breite des Einbandes (102) und/oder der Breite des Passbuchblockes (104) entspricht oder geringer ist als diese, und wobei die benötigte Länge der Klebstoffschicht (612) der Länge des Einbandes (102) und/oder der Länge des Passbuchblockes (104) entspricht oder geringer ist als diese.

8. Verfahren nach einem der vorhergehenden Ansprüche, wobei das Verfahren die folgenden Schritte aufweist:
- Bereitstellen der Datenkarte (106),
- Anbringen der flexiblen Lasche (120) an einem Rand der Datenkarte (106), insbesondere mit einem Ultraschallschweißverfahren;
und/oder
wobei das Ausweis-, Wert- oder Sicherheitsdokument (100), insbesondere die Datenkarte (106), einen Chip mit einem gesicherten Speicherbereich aufweist, wobei personen- und/oder dokumentenspezifische Daten im gesicherten Speicherbereich des Chips gespeichert werden.

9. Vorrichtung (400) zur Herstellung eines Passbuchblocks (104) für ein buchartige Ausweis-, Wert- oder Sicherheitsdokument (100), wobei das Ausweis-, Wert- oder Sicherheitsdokument (100) einen Einband (102) sowie einen Passbuchblock (104) umfassend eine Datenkarte (106), mehrere Doppelseiten (108), ein Vorblatt (110) und ein Fälzelband (112) aufweist, wobei die Datenkarte (106) eine entlang eines Randes mit der Datenkarte (106) verbundene flexiblen Lasche (120) aufweist, wobei die Datenkarte (106) mit der flexiblen Lasche (120), die Doppelseiten (108), das Vorblatt (110) und das Fälzelband (112) mit einer Naht (114) miteinander vernäht sind, und wobei der Einband (102) mit einer Innenseite (126) flächig mit einer Außenseite (124) des Vorblattes (110) verklebt ist, wobei die Vorrichtung aufweist:
- eine Bereitstellungseinrichtung (402) für das Fälzelband (112), wobei das Fälzelband (112) als Endlosband bereitgestellt wird, mit einer Schneideeinrichtung (404) für das Endlosband,
- einer Auflage (406) für den Passbuchblock (104),
- einer Zuführeinrichtung (408), die das geschnittene Fälzelband (112) auf das Vorblatt (110) auflegen kann,
- eine Heizeinrichtung (410) für das aufgelegte Fälzelband (112), und
- einer Transporteinrichtung (900) zum vereinzelten Transport des Passbuchblockes (104).

10. Vorrichtung nach Anspruch 9, wobei die Vorrichtung (400) eine Näheinrichtung aufweist, um das Fälzelband (112) und den Passbuchblock (104) miteinander zu vernähen.

11. Vorrichtung nach Anspruch 9 oder 10, wobei die Vorrichtung (400) aufweist:
- eine Klebeeinheit (602), wobei die Klebeeinheit (602) eine Heizeinrichtung (626) zum Erwärmen einer Klebstoffschicht (612), insbesondere auf eine Aktivierungstemperatur, aufweist sowie eine Einrichtung zum Aufbringen der Klebstoffschicht (612) auf die Innenseite (126) des Einbandes (102),
- eine Faltvorrichtung (704) zum Falten des Einbandes (102) und des Passbuchblocks (104),
- einer Fixiervorrichtung (706), die den Einband (102) sowie den Passbuchblock (104) in der gefalteten Position fixiert, und die eine Heizeinrichtung (726) zum Erhitzen der Klebstoffschicht (612) auf eine Aushärtetemperatur aufweist, und
- eine Transporteinrichtung (900) zum Transport des Einbandes (102), des Passbuchblocks (104) und/oder des Passbuchrohlings (128).

12. Vorrichtung nach Anspruch 11, wobei die Klebeeinheit (602) aufweist:
- eine ebene Auflage (606), wobei die Länge der Auflage (606) der Länge der benötigten Länge der Klebstoffschicht (612) entspricht, und wobei die Auflage (606) an ihrem in Transportrichtung (608) vorderen und hinteren Rand (614, 616) abgerundete Kanten aufweist,
- eine Transporteinrichtung (624) für die Trägerfolie (610), wobei die Transporteinrichtung (624) eine Trägerfolie (610) über die Auflage (606) und um die abgerundeten Ränder (614, 616) führt,
- einer Heizeinrichtung (626), die die Klebstoffschicht (612) auf die Aktivierungstemperatur erhitzen kann,
- eine Schneideeinrichtung (628) zum Zuschneiden der Klebstoffschicht (612) auf die benötigte Länge, und
- eine Transporteinrichtung (900) zum Bewegen des Einbandes (102);
und/oder
wobei die Klebeeinheit (602) aufweist:
- eine Auflage (606) für den Passbuchblock (104),
- eine Einrichtung zur Auswahl und/oder Bereitstellung des Einbandes (102);
und/oder
wobei die Falteinrichtung (704) aufweist:
- zumindest zwei paarweise und parallel angeordnete, beabstandete Rollen (708),
- einen Stempel (720), der in eine Einschubrichtung (710) zwischen die Rollen (708) geführt werden kann,
- eine Halteeinrichtung (716), die den Passbuchrohling (128) derart am Stempel (720) halten kann, dass der Passbuchrohling (128) mit der Naht (114) und/oder einer an der Naht (114) angeordneten Faltkante (728) an einer Kante des Stempels (720) anliegt, und
- einen Antrieb, zum Bewegen des Stempels (720) zwischen die Rollen (708);
und/oder
wobei die Heizeinrichtung (626) der Klebeeinheit (602) an der Auflage (606) vorgesehen ist;
und/oder
wobei die Fixiervorrichtung (706) mehrere, paarweise angeordnete parallele Rollen (708) aufweist und eine Transporteinrichtung, die den Passbuchrohling (128) zwischen den Rollen (708) bewegen kann;
und/oder
wobei ein Magazin zum Auswählen und Bereitstellung des Einbandes (102) vorgesehen ist;
und/oder
wobei die Klebeeinheit (602) eine redundante Zuführung für die Trägerfolie (610) aufweist;
und/oder
wobei eine Annahmeeinheit zum Empfang des Passbuchblockes (104) vorgesehen ist, insbesondere mit einer Erkennungseinrichtung (630) zur Erfassung eines Identifikationsmerkmals des Ausweis-, Wert- oder Sicherheitsdokuments (100) und/oder zum gleichzeitigen Empfang einer Stückliste für das Ausweis-, Wert- oder Sicherheitsdokument (100) und/oder wobei eine Übergabeeinheit für den gefalteten Passbuchrohling (128) vorgesehen sind;
und/oder
wobei eine Endbearbeitungsvorrichtung (800) zum Bearbeiten der freien Kanten des Passbuchrohlings (128) vorgesehen ist.

13. System (150) zur Herstellung eines buchförmigen Ausweis-, Wert- oder Sicherheitsdokuments (100), mit einer Vorrichtung (400) nach einem der Ansprüche 9 bis 12, das ferner aufweist:
- eine Erkennungsvorrichtung, wobei die Erkennungsvorrichtung ausgebildet ist
∘ zur Erfassung des Identifikationsmerkmals der Datenkarte (106), und
∘ zur Erstellung einer für die jeweilige Datenkarte (106) individuellen Stückliste für das Ausweis-, Wert- oder Sicherheitsdokument (100) in Abhängigkeit von dem erfassten Identifikationsmerkmal ,
- eine Vorrichtung (200) zur Anbringung der Lasche (120) an einem Rand der Datenkarte (106),
- eine Zusammenstellvorrichtung (300) für den Passbuchblock (104), wobei die Zusammenstellvorrichtung (300) in Abhängigkeit von der individuellen Stückliste die Anzahl und Art der Doppelseiten (108) sowie das Vorlageblattes (110) zusammenstellt und diese personalisiert,
- eine Vorrichtung (400) zur Bereitstellung und Anbringung eines Fälzelbandes (112) an einem Vorblatt (110),
- eine Vorrichtung (500) zum Verbinden der Doppelseiten (108), des Vorlageblattes (110), des Fälzelbandes (112) sowie der Lasche (120) zu einem Passbuchblock (104),
- eine Endbearbeitungsvorrichtung (800) für den Passbuchrohling (128), wobei die Endbearbeitungsvorrichtung (800) die Außenkanten des Passbuchrohlings (128) bearbeitet, und
- eine Personalisierungsvorrichtung (850) für einen im Ausweis-, Wert- oder Sicherheitsdokument (100), insbesondere in der Datenkarte (106) vorgesehenen Chip mit einem gesicherten Speicherbereich,
wobei die Datenkarte (106), der Passbuchblock (104), ein Passbuchrohling (128) und/oder das Ausweis-, Wert- oder Sicherheitsdokument (100) zwischen den Vorrichtungen vereinzelt transportiert werden, wobei an den Vorrichtungen eine Zuordnung der jeweiligen Datenkarte (106), des Passbuchblock (104), des Passbuchrohlings (128) und/oder des Ausweis-, Wert- oder Sicherheitsdokuments (100) zu der von der Erkennungsvorrichtung erstellten individuellen Stückliste erfolgt.

14. Buchförmiges Ausweis-, Wert- oder Sicherheitsdokument (100), wobei das Ausweis-, Wert- oder Sicherheitsdokument (100) einen Einband (102) sowie einen Passbuchblock (104) umfassend eine Datenkarte (106), mehrere Doppelseiten (108), ein Vorblatt (110) und ein Fälzelband (112) aufweist, wobei die Datenkarte (106) eine entlang eines Randes mit der Datenkarte (106) verbundene flexiblen Lasche (120) aufweist, wobei die Datenkarte (106) mit der flexiblen Lasche (120), die Doppelseiten (108), das Vorblatt (110) und das Fälzelband (112) mit einer Naht (114) miteinander vernäht sind, und wobei der Einband (102) mit einer Innenseite (126) flächig mit einer Außenseite (124) des Vorblattes (110) verklebt ist, wobei der Passbuchblock (104) mit einem Verfahren nach einem der Ansprüche 1 bis 8 hergestellt ist.

15. Buchförmiges Ausweis-, Wert- oder Sicherheitsdokument nach Anspruch 14, wobei das Ausweis-, Wert- oder Sicherheitsdokument (100), insbesondere die Datenkarte (106), einen Chip mit einem gesicherten Speicherbereich aufweist, wobei personen- und/oder dokumentenspezifische Daten im gesicherten Speicherbereich des Chips gespeichert sind.

## Claims

1. A method for producing a passport book block (104) for a book-like identification, value or security document (100), the identification, value or security document (100) comprising a cover (102) as well as a passport book block (104), comprising a data card (106), a plurality of double pages (108), an endpaper (110) and a spine tape (112), the data card (106) comprising a flexible tab (120) connected along a border to the data card (106), the data card (106) comprising the flexible tab (120), the double pages (108), the endpaper (110) and the spine tape (112) being sewn together by way of a seam (114), and the cover (102) with an inner side (126) being adhesively bonded in a planar manner to an outer side (124) of the endpaper (110), the method comprising the following steps:
- providing an endpaper (110);
- providing a spine tape (112), the spine tape (112) being supplied as an endless tape and comprising an adhesive layer which has an activation temperature;
- cutting the spine tape (112) to the required length;
- aligning and placing the spine tape (112) onto the endpaper (110); and
- heating the adhesive layer to the activation temperature, and integrally connecting the spine tape (112) to the endpaper (110).

2. The method according to claim 1, wherein the endpaper (110) is placed onto a collecting device after the spine tape (112) has been connected to the endpaper (110), the spine tape (112) being arranged on the side of the endpaper (110) which faces the collecting device, thereafter the data card (106) and the double pages (108) being placed onto the endpaper (110), the endpaper (110), the data card (106), and the double pages (108) being aligned relative to one another by the collecting device, and thereafter being sewn together along a seam (114).

3. The method according to claim 2, wherein the relative alignment of the endpaper (110), of the data card (106), and of the double pages (108) by the collecting device takes place by way of a vibrating table onto which the endpaper (110), the data card (106) and the double pages (108) are placed, the vibrating table comprising two abutment surfaces arranged at a right angle with respect to one another, and the vibrating table prior to the alignment being tilted from a horizontal orientation in such a way that the vibrating table is inclined in the direction toward the abutment surfaces.

4. A method according to any one of claims 1 to 3, wherein, after the production of a passport book content for an identification, value or security document (100), the following steps are carried out:
- providing the passport book block (104);
- providing the cover (102);
- providing an adhesive layer (612), in particular an adhesive tape, the adhesive layer (612) being applied to a backing film (610), the adhesive layer (612) having an activation temperature at which the adhesive layer (612) develops adhesive properties, as well as a curing temperature at which the adhesive layer (612) cross-links and cures, the curing temperature being higher than the activation temperature;
- heating the adhesive layer (612), in particular to the activation temperature;
- applying the adhesive layer (612) to the inner side (126) of the cover (102), the adhesive layer (612) adhering to the inner side (126) of the cover (102), and detaching the adhesive layer (612) from the backing film (610);
- connecting the cover (102) and the book content (104) to form a passport book blank (128), the outer side (124) of the endpaper (110) being placed onto the inner side (126) of the cover (102);
- folding the passport book blank (128);
- subsequently heating the adhesive layer (612) to the curing temperature; and
- fixing the passport book blank (128) in the folded state until the adhesive layer (612) has cured and an integral and/or form-locked connection is established between the cover (102) and the endpaper (110).

5. The method according to claim 4, wherein the adhesive layer (612) on the backing film (610) is supplied as continuous material, the width of the adhesive layer (612) corresponding to a required width that corresponds to the width of the cover (102), and the adhesive layer (612) being cut to a required length prior to being heated to the activation temperature on the backing film (610);
and/or
wherein the backing film (610), together with the adhesive layer (612), is guided in a transport direction (608) on a planar support (606), the application of the adhesive layer (612) to the inner side (126) of the cover (102) being carried out on the support (606), the length of the support (606) corresponding to the length of the required length of the adhesive layer (612), and the support (606) having rounded edges at the front and rear borders (614, 616), in the transport direction, thereof, the backing film (610) being guided over the rounded borders (614, 616);
and/or
wherein the heating to the activation temperature is carried out prior to the backing film (610) being guided onto the support (606);
and/or
wherein the heating to the activation temperature is carried out on the support (606);
and/or
wherein the folding the passport book blank (128) is carried out by the following steps:
- introducing a folding edge (728) in the region of the seam (114);
- inserting the passport book blank (128) between two rollers (708), which are arranged in pairs and parallel to one another and spaced apart from one another, by way of a punch (720), the punch (720) engaging the folding edge (728) and inserting the passport book blank (128) between the rollers (186) with the outer side of the cover (102) ahead;
and/or
wherein the adhesive layer (612) is heated to the curing temperature, and the passport book blank (128) is fixed in the folded state between a plurality of rollers (708), which are arranged in pairs and parallel to one another and spaced apart from one another;
and/or
wherein a visual inspection is carried out, after the adhesive layer (612) has been applied to the inner side (126) of the cover (102), as to whether the adhesive layer (612) has been applied to the cover (102) in a planar manner;
and/or
wherein the side borders of the passport book blank (128) are mechanically processed after the adhesive layer (612) has cured, in particular the free borders are cut to a defined format of the identification, value or security document (100).

6. The method according to claim 4, wherein the backing film (610), together with the adhesive layer (612), is guided in a transport direction (608) onto a planar support (606), the application of the adhesive layer (612) to the inner side (126) of the cover (102) being carried out on the support (606), the length of the support (606) corresponding to the length of the required length of the adhesive layer (612), and the support (606) having rounded edges at the front and rear borders (614, 616), in the transport direction, thereof, the backing film (610) being guided over the rounded borders (614, 616), and a section of the backing film (610), together with the adhesive layer (612), being guided onto the support (606) until a front border of the adhesive layer (612), in the transport direction (608), is located at the front border (614) of the support (606), in the transport direction, and the adhesive layer (612) subsequently being cut to the required length at the rear border (616), in the transport direction (608).

7. The method according to claim 4, wherein the adhesive layer (612) on the backing film (610) is supplied as continuous material, the width of the adhesive layer (612) corresponding to a required width that corresponds to the width of the cover (102), and the adhesive layer (612) being cut to a required length prior to being heated to the activation temperature on the backing film (610), the required width of the adhesive layer (612) corresponding to, or being less than, the width of the cover (102) and/or the width of the passport book block (104), and the required length of the adhesive layer (612) corresponding to, or being less than, the length of the cover (102) and/or the length of the passport book block (104).

8. A method according to any one of the preceding claims, wherein the method comprises the following steps:
- providing the data card (106);
- attaching the flexible tab (120) to a border of the data card (106); in particular by way of an ultrasonic welding method;
and/or
wherein the identification, value or security document (100), in particular the data card (106), comprises a chip including a secure memory area, personal and/or document-specific data being stored in the secure memory area of the chip.

9. A device (400) for producing a passport book block (104) for a book-like identification, value or security document (100), the identification, value or security document (100) comprising a cover (102) as well as a passport book block (104) comprising a data card (106), a plurality of double pages (108), an endpaper (110) and a spine tape (112), the data card (106) comprising a flexible tab (120) connected along a border to the data card (106), the data card (106) comprising the flexible tab (120), the double pages (108), the endpaper (110) and the spine tape (112) being sewn together by way of a seam (114), and the cover (102) with an inner side (126) being adhesively bonded in a planar manner to an outer side (124) of the endpaper (110), the device comprising:
- a provision unit (402) for the spine tape (112), the spine tape (112) being supplied as an endless tape, including a cutting unit (404) for the endless tape;
- a support (406) for the passport book block (104);
- a feed unit (408), which is able to place the cut spine tape (112) onto the endpaper (110);
- heating unit (410) for the spine tape (112) that has been placed on; and
- a transport unit (900) for separately transporting the passport book block (104).

10. The device according to claim 9, wherein the device (400) comprises a sewing unit for sewing together the spine tape (112) and the passport book block (104).

11. The device according to claim 9 or 10, wherein the device (400) comprises:
- a bonding unit (602), the bonding unit (602) comprising a heating unit (626) for heating an adhesive layer (612), in particular to an activation temperature, as well as a unit for applying the adhesive layer (612) to the inner side (126) of the cover (102);
- a folding device (704) for folding the cover (102) and the passport book block (104);
- a fixing device (706), which fixes the cover (102) as well as the passport book block (104) in the folded position and comprises a heating unit (726) for heating the adhesive layer (612) to a curing temperature; and
- a transport unit (900) for transporting the cover (102), the passport book block (104) and/or the passport book blank (128).

12. The device according to claim 11, wherein the bonding unit (602) comprises:
- a planar support (606), the length of the support (606) corresponding to the length of the required length of the adhesive layer (612), and the support (606), at the front and rear borders (614, 616), in the transport direction (608), thereof having rounded edges;
- a transport unit (624) for the backing film (610), the transport unit (624) guiding a backing film (610) over the support (606) and around the rounded borders (614, 616);
- a heating unit (626), which is able to heat the adhesive layer (612) to the activation temperature;
- a cutting unit (628) for cutting the adhesive layer (612) to the required length; and
- a transport unit (900) for moving the cover (102);
and/or
wherein the bonding unit (602) comprises:
- a support (606) for the passport book block (104);
- a unit for selecting and/or providing the cover (102);
and/or
wherein the folding unit (704) comprises:
- at least two rollers (708), which are arranged in pairs and parallel to one another and spaced apart from one another;
- a punch (720), which can be guided in an insertion direction (710) between the rollers (708);
- a holding unit (716), which is able to hold the passport book blank (128) at the punch (720) in such a way that the passport book blank (128) rests with the seam (114) and/or a folding edge (728) arranged at the seam (114) against an edge of the punch (720), and
- a drive unit for moving the punch (720) between the rollers (708);
and/or
wherein the heating unit (626) of the bonding unit (602) is provided at the support (606);
and/or
wherein the fixing device (706) comprises a plurality of parallel rollers (708), which are arranged in pairs and parallel to one another, and a transport unit, which is able to move the passport book blank (128) between the rollers (708); and/or
wherein a magazine for selecting and providing the cover (102) is provided; and/or
wherein the bonding unit (602) comprises a redundant feed mechanism for the backing film (610);
and/or
wherein an acceptance unit for receiving the passport book block (104) is provided, in particular comprising a detection unit (630) for detecting an identification feature of the identification, value or security document (100) and/or for simultaneously receiving a list of items for the identification, value or security document (100), and/or wherein a transfer unit for the folded passport book blank (128) is provided;
and/or
wherein a final processing device (800) for processing the free edges of the passport book blank (128) is provided.

13. A system (150) for producing a book-like identification, value or security document (100), comprising a device (400) according to any one of claims 9 to 12, furthermore comprising:
- a recognition device, the recognition device being designed to
∘ detect an identification feature of the data card (106), and
∘ create a list of items, specific to the particular data card (106), for the identification, value or security document (100) as a function of the detected identification feature;
- a device (200) for attaching the tab (120) to a border of the data card (106);
- a collating device (300) for the passport book block (104), the collating device (300) collating the number and type of double pages (108) as well as the endpaper (110) as a function of the specific list of items and personalizing these;
- a device (400) for providing and attaching a spine tape (112) to an endpaper (110);
- a device (500) for connecting the double pages (108), the endpaper (110), the spine tape (112) as well as the tab (120) to form a passport book block (104);
- a final processing device (800) for the passport book blank (128), the final processing device (800) processing the outside edges of the passport book blank (128); and
- a personalization device (850) for a chip including a secure memory area which is provided in the identification, value or security document (100), in particular in the data card (106),
the data card (106), the passport book block (104), a passport book blank (128) and/or the identification, value or security document (100) being transported separately between the devices, at the devices an association of the particular data card (106), of the passport book block (104), of the passport book blank (128) and/or of the identification, value or security document (100) with the specific list of items created by the recognition device being carried out.

14. A book-like identification, value or security document (100), the identification, value or security document (100) comprising a cover (102) as well as a passport book block (104) comprising a data card (106), a plurality of double pages (108), an endpaper (110) and a spine tape (112), the data card (106) comprising a flexible tab (120) connected along a border to the data card (106), the data card (106) comprising the flexible tab (120), the double pages (108), the endpaper (110) and the spine tape (112) being sewn together by way of a seam (114), and the cover (102) with an inner side (126) being adhesively bonded in a planar manner to an outer side (124) of the endpaper (110), the passport book block (104) being produced by way of a method according to any one of claims 1 to 8.

15. The book-like identification, value or security document according to claim 14, wherein the identification, value or security document (100), in particular the data card (106), comprises a chip including a secure memory area, personal and/or document-specific data being stored in the secure memory area of the chip.

## Revendications

1. Procédé de production d'un bloc-livret passeport (104) pour un document d'identité, de valeur ou de sécurité (100) en forme de livret, dans lequel le document d'identité, de valeur ou de sécurité (100) présente une reliure (102), ainsi qu'un bloc-livret passeport (104), comprenant une carte de données (106), plusieurs pages doubles (108), une page de garde (110) et une bande d'onglets (112), dans lequel la carte de données (106) présente une languette (120) souple reliée avec la carte de données (106) le long d'un bord, dans lequel la carte de données (106) avec la languette (120) souple, les doubles pages (108), la page de garde (110) et la bande d'onglets (112) sont cousues ensemble avec une couture (114), et dans lequel la reliure (102) avec une page intérieure (126) est collée à plat avec une page extérieure (124) de la page de garde (110), le procédé présentant les étapes suivantes :
- la mise au point d'une page de garde (110),
- la mise au point d'une bande d'onglets (112), où la bande d'onglets (112) est livrée sous forme de bande sans fin et présente une couche d'adhésif qui présente une température d'activation,
- la découpe de la bande d'onglets (112) à la longueur nécessaire,
- l'orientation et le dépôt de la bande d'onglets (112) sur la page de garde (110),
- le chauffage de la couche d'adhésif à la température d'activation et la liaison par complémentarité des matières de la bande d'onglets (112) avec la page de garde (110).

2. Procédé selon la revendication 1, dans lequel, après la liaison de la bande d'onglets (112) avec la page de garde (110), la page de garde (110) est déposée sur un dispositif d'assemblage, où la bande d'onglets (112) est disposée sur le côté de la page de garde (110) orienté vers le dispositif d'assemblage, où, ensuite la carte de données (106) et les doubles pages (108) sont posées sur la page de garde (110), la page de garde (110), la carte de données (106) et les doubles pages (108) sont orientées les unes par rapport aux autres par le dispositif d'assemblage et sont ensuite cousues ensemble le long d'une couture (114).

3. Procédé selon la revendication 2, dans lequel l'orientation relative de la page de garde (110), de la carte de données (106) et des doubles pages (108) a lieu par le dispositif d'assemblage par une table vibrante, sur laquelle la page de garde (110), la carte de donnés (106) et les doubles pages (108) sont déposées, où la table vibrante présente deux surfaces de dépose disposées à angle droit l'une par rapport à l'autre, où la table vibrante, avant l'orientation, est basculée à partir d'une position horizontale de sorte que la table vibrante se trouve inclinée en direction des surfaces de dépose.

4. Procédé selon l'une des revendications 1 à 3, dans lequel, après la production d'un contenu de livret passeport pour un document d'identité, de valeur ou de sécurité (100), les étapes suivantes sont exécutées :
- la mise au point du bloc-livret passeport (104),
- la mise au point de la reliure (102),
- la mise au point d'une couche d'adhésif (612), notamment d'une bande adhésive, où la couche d'adhésif (612) est rapportée sur un film support (610), où la couche d'adhésif (612) présente une température d'activation à laquelle la couche d'adhésif (612) développe des propriétés adhésives, ainsi qu'une température de durcissement à laquelle la couche d'adhésif (612) réticule et durcit, où la température de durcissement est supérieure à la température d'activation,
- le chauffage de la couche d'adhésif (612), notamment jusqu'à la température d'activation,
- l'application de la couche d'adhésif (612) sur le côté intérieur (126) de la reliure (102), où la couche d'adhésif (612) adhère sur le côté intérieur (126) de la reliure (102), et le retrait de la couche d'adhésif (612) du film support (610),
- la liaison de la reliure (102) et du contenu de livret (104) pour donner une ébauche du livret passeport (128), où le côté extérieur (124) de la page de garde (110) est déposé sur le côté intérieur (126) de la reliure (102),
- le pliage de l'ébauche du livret passeport (128),
- le chauffage ultérieur de la couche d'adhésif (612) jusqu'à la température de durcissement,
- la fixation de l'ébauche du livret passeport (128) à l'état replié jusqu'à ce que la couche d'adhésif (612) soit durcie et qu'une liaison par complémentarité des formes et/ou des matières entre la reliure (102) et la page de garde (110) soit réalisée.

5. Procédé selon la revendication 4, dans lequel la couche d'adhésif (612) est livrée sur le film support (610) sous la forme d'un matériau sans fin, où la largeur de la couche d'adhésif (612) correspond à une largeur nécessaire, qui correspond à la largeur de la reliure (102), et où la couche d'adhésif (612) est coupée à la longueur nécessaire avant le chauffage jusqu'à la température d'activation sur le film support (610) ;
et/ou
dans lequel le film support (610) avec la couche d'adhésif (612) est mené dans une direction de transport (608) sur une surface de dépose (606) plane, où l'application de la couche d'adhésif (612) a lieu sur le côté intérieur (126) de la reliure (102) sur la surface de dépose (606), où la longueur de la surface de dépose (606) correspond à la longueur nécessaire de la couche d'adhésif (612), et où la surface de dépose (606) présente dans la direction de transport (608) des arêtes arrondies au niveau de ses bords (614, 616) avant et arrière, où le film support (610) est rapporté par-dessus les bords (614, 616) arrondis,
et/ou
dans lequel le chauffage à la température d'activation a lieu avant la mise en place du film support (610) sur la surface de dépose (606) ;
et/ou
dans lequel le chauffage à la température d'activation a lieu sur la surface de dépose (606) ;
et/ou
dans lequel le pliage de l'ébauche du livret passeport (128) a lieu avec les étapes suivantes :
- la mise en place d'une arête de pliage (728) dans la zone de la couture (114),
- l'insertion de l'ébauche du livret passeport (128) entre deux rouleaux (708) disposés par paire et parallèlement, espacés par un poinçon (720), où le poinçon (720) se met en prise sur l'arête de pliage (728) et insère l'ébauche du livret passeport (128) avec le côté extérieur de la reliure (102) vers l'avant entre les rouleaux (186) ;
et/ou
dans lequel le chauffage de la couche d'adhésif (612) jusqu'à la température de durcissement et la fixation de l'ébauche du livret passeport (128) dans l'état replié ont lieu entre plusieurs rouleaux (708) espacés disposés par paire et parallèlement ;
et/ou
dans lequel, après l'application de la couche d'adhésif (612) sur le côté intérieur (126) de la reliure (102), il y a une vérification visuelle que la couche d'adhésif (612) a été déposée à plat sur le côté intérieur (126) de la reliure (102) ;
et/ou
dans lequel, après le durcissement de la couche d'adhésif (612), il y a un traitement mécanique des bords latéraux de l'ébauche du livret passeport (128), en particulier, une découpe des bords libres suivant un format défini du document d'identité, de valeur ou de sécurité (100).

6. Procédé selon la revendication 4, dans lequel le film support (610) avec la couche d'adhésif (612) est mené dans une direction de transport (608) sur une surface de dépose (606) plane, où l'application de la couche d'adhésif (612) a lieu sur le côté intérieur (126) de la reliure (102) sur la surface de dépose (606), où la longueur de la surface de dépose (606) correspond à la longueur nécessaire de la couche d'adhésif (612), et où la surface de dépose (606) présente dans la direction de transport des arêtes arrondies au niveau de ses bords (614, 616) avant et arrière, où le film support (610) est rapporté par-dessus les bords arrondis (614, 616), où un segment du film support (610) avec la couche d'adhésif (612) est mené sur la surface de dépose (606) jusqu'à ce qu'un bord avant de la couche d'adhésif (612) dans la direction de transport (608) se trouve au niveau d'un bord avant (614) de la surface de dépose (606) dans la direction de transport, et ensuite il y a, au niveau d'un bord arrière (616) dans la direction de transport (608), la découpe de la couche d'adhésif (612) à la longueur nécessaire.

7. Procédé selon la revendication 4, dans lequel la couche d'adhésif (612) est livrée sur le film support (610) sous la forme d'un matériau sans fin, où la largeur de la couche d'adhésif (612) correspond à une largeur nécessaire qui correspond à la largeur de la reliure (102), et où la couche d'adhésif (612) est coupée à la longueur nécessaire avant le chauffage jusqu'à la température d'activation sur le film support (610), où la largeur nécessaire de la couche d'adhésif (612) correspond à la largeur de la reliure (102) et/ou à la largeur du bloc-livret passeport (104) ou est inférieure à celle-ci, et où la longueur nécessaire de la couche d'adhésif (612) correspond à la longueur de la reliure (102) et/ou à la longueur du bloc-livret passeport (104), ou est inférieure à celle-ci.

8. Procédé selon l'une des revendications précédentes, où le procédé présente les étapes suivantes :
- la mise au point de la carte de données (106),
- la mise en place de la languette (120) souple sur un bord de la carte de données (106), notamment avec un procédé de soudage par ultrasons ;
et/ou
dans lequel le document d'identité, de valeur ou de sécurité (100), notamment la carte de données (106), présente une puce avec une zone de mémoire sécurisée, où des données spécifiques à des personnes et/ou à des documents sont stockées dans la zone de mémoire sécurisée de la puce.

9. Dispositif (400) de production d'un bloc-livret passeport (104) pour un document d'identité, de valeur ou de sécurité (100) en forme de livret, dans lequel le document d'identité, de valeur ou de sécurité (100) présente une reliure (102), ainsi qu'un bloc-livret passeport (104) comprenant une carte de données (106), plusieurs pages doubles (108), une page de garde (110) et une bande d'onglets (112), dans lequel la carte de données (106) présente une languette (120) souple reliée avec la carte de données (106) le long d'un bord, dans lequel la carte de données (106) avec la languette (120) souple, les doubles pages (108), la page de garde (110) et la bande d'onglets (112) sont cousues ensemble avec une couture (114), et dans lequel la reliure (102) avec une page intérieure (126) est collée à plat avec une page extérieure (124) de la page de garde (110), le dispositif présentant :
- un dispositif de mise au point (402) pour la bande d'onglets (112), où la bande d'onglets (112) est fournie sous forme d'une bande sans fin, avec un dispositif de découpe (404) pour la bande sans fin,
- une surface de dépose (406) pour le bloc-livret passeport (104),
- un dispositif d'approvisionnement (408) qui peut déposer la bande d'onglets (112) découpée sur la page de garde (110),
- un dispositif de chauffage (410) pour la bande d'onglets (112) mise en place, et
- un dispositif de transport (900) pour le transport individualisé du bloc-livret passeport (104).

10. Dispositif selon la revendication 9, où le dispositif (400) présente un dispositif de couture afin de coudre la bande d'onglets (112) et le bloc-livret passeport (104) l'un à l'autre.

11. Dispositif selon la revendication 9 ou la revendication 10, où le dispositif (400) présente :
- une unité de collage (602), où l'unité de collage (602) présente un dispositif de chauffage (626) pour le chauffage de la couche d'adhésif (612), notamment jusqu'à une température d'activation, ainsi qu'un dispositif pour le dépôt de la couche d'adhésif (612) sur le côté intérieur (126) de la reliure (102),
- un dispositif de pliage (704) pour le pliage de la reliure (102) et du bloc-livret passeport (104),
- un dispositif de fixation (706) qui fixe la reliure (102) ainsi que le bloc-livret passeport (104) dans la position pliée et qui présente un dispositif de chauffage (726) pour le chauffage de la couche d'adhésif (612) jusqu'à une température de durcissement, et
- un dispositif de transport (900) pour le transport de la reliure (102), du bloc-livret passeport (104) et/ou de l'ébauche de livret passeport (128).

12. Dispositif selon la revendication 11, dans lequel l'unité de collage (602) présente :
- une surface de dépose (606) plane, où la longueur de la surface de dépose (606) correspond à la longueur nécessaire de la couche d'adhésif (612), et où la surface de dépose (606) présente dans la direction de transport (608) des arêtes arrondies au niveau de ses bords (614, 616) avant et arrière,
- un dispositif de transport (624) pour le film support (610), où le dispositif de transport (624) guide un film support (610) par-dessus la surface de dépose (606) et autour des bords (614, 616) arrondis,
- un dispositif de chauffage (626) qui peut chauffer la couche d'adhésif (612) jusqu'à la température d'activation,
- un dispositif de découpe (628) pour la découpe de la couche d'adhésif (612) à la longueur nécessaire, et
- un dispositif de transport (900) pour le déplacement de la reliure (102) ;
et/ou
dans lequel l'unité de collage (602) présente :
- une surface de dépose (606) pour le bloc-livret passeport (104),
- un dispositif permettant de choisir et/ou de mettre au point la reliure (102) ;
et/ou
dans lequel le dispositif de pliage (704) présente :
- au moins deux rouleaux (708) disposés par paire et parallèles, espacés,
- un poinçon (720), qui peut être mené dans une direction d'insertion (710) entre les rouleaux (708),
- un dispositif de maintien (716), qui peut tenir l'ébauche de livret passeport (128) sur le poinçon (720) de telle manière que l'ébauche de livret passeport (128) est plaquée avec la couture (114), et/ou une arête de pliage (728) disposée sur la couture (114), contre une arête du poinçon (720), et
- un entraînement pour le déplacement du poinçon (720) entre les rouleaux (708) ;
et/ou
dans lequel le dispositif de chauffage (626) de l'unité de collage (602) est prévu sur la surface de dépose (606) ;
et/ou
dans lequel le dispositif de fixation (706) présente plusieurs rouleaux (708) parallèles disposés par paires et un dispositif de transport qui peut déplacer l'ébauche de livret passeport (128) entre les rouleaux (708) ;
et/ou
dans lequel un magasin pour le choix et la mise au point de la reliure (102) est prévu,
et/ou
dans lequel l'unité de collage (602) présente un approvisionnement redondant pour le film support (610) ;
et/ou
dans lequel une unité d'admission est prévue pour la réception du bloc-livret passeport (104), notamment, avec un dispositif de reconnaissance (630) permettant de détecter une caractéristique d'identification du document d'identité, de valeur ou de sécurité (100), et/ou pour la réception simultanée d'une liste de pièces pour le document d'identité, de valeur ou de sécurité (100), et/ou dans lequel une unité d'attribution est prévue pour l'ébauche de livret passeport (128) pliée ;
et/ou
dans lequel un dispositif de traitement final (800) est prévu pour le façonnage des arêtes libres de l'ébauche de livret passeport (128).

13. Système (150) de production d'un document d'identité, de valeur ou de sécurité (100) sous forme de livret, avec un dispositif (400) selon l'une des revendications 9 à 12, qui présente en outre :
- un dispositif de reconnaissance, où le dispositif de reconnaissance est conçu
∘ pour la détection de la caractéristique d'identification de la carte de données (106), et
∘ pour l'établissement d'une liste de pièces individuelles pour la carte de données (106) respective pour le document d'identité, de valeur ou de sécurité (100) en fonction de la caractéristique d'identification détectée,
- un dispositif (200) permettant la mise en place de la languette (120) sur un bord de la carte de données (106),
- un dispositif d'assemblage (300) pour le bloc-livret passeport (104), où le dispositif d'assemblage (300) assemble le nombre et le type de doubles pages (108) ainsi que la page de garde (110) en fonction de la liste des pièces individuelles, et les personnalise,
- un dispositif (400) pour la mise au point et la mise en place d'une bande d'onglets (112) sur une page de garde (110),
- un dispositif (500) pour la liaison des doubles pages (108), de la page de garde (110), de la bande d'onglets (112) ainsi que de la languette (120) pour former un bloc-livret passeport (104),
- un dispositif traitement final (800) pour l'ébauche du livret passeport (128), où le dispositif de traitement final (800) façonne les arêtes extérieures de l'ébauche du livret passeport (128), et
- un dispositif de personnalisation (850) pour une puce dotée d'une zone de mémoire sécurisée, prévue dans le document d'identité, de valeur ou de sécurité (100), notamment dans la carte de données (106),
dans lequel la carte de données (106), le bloc-livret passeport (104), une ébauche du livret passeport (128) et/ou le document d'identité, de valeur ou de sécurité (100) sont transportés individuellement entre les dispositifs, où une association de la carte de données (106) respective, du bloc-livret passeport (104), de l'ébauche du livret passeport (128) et/ou du document d'identité, de valeur ou de sécurité (100), avec la liste des pièces individuelles établie par le dispositif de reconnaissance a lieu au niveau des dispositifs.

14. Document d'identité, de valeur ou de sécurité (100) sous forme de livret, le document d'identité, de valeur ou de sécurité (100) présentant une reliure (102), ainsi qu'un bloc-livret passeport (104) comprenant une carte de données (106), plusieurs pages doubles (108), une page de garde (110) et une bande d'onglets (112), où la carte de données (106) présente une languette (120) souple reliée avec la carte de données (106) le long d'un bord, où la carte de données (106) avec la languette (120) souple, les doubles pages (108), la page de garde (110) et la bande d'onglets (112) sont cousues ensemble avec une couture (114), et où la reliure (102) avec une page intérieure (126) est collée à plat avec une page extérieure (124) de la page de garde (110), où le bloc-livret passeport (104) est produit avec un procédé selon l'une des revendications 1 à 8.

15. Document d'identité, de valeur ou de sécurité sous forme de livret selon la revendication 14, où le document d'identité, de valeur ou de sécurité (100) présente notamment une carte de données (106), une puce avec une zone de mémoire sécurisée, où des données spécifiques à des personnes et/ou à des documents sont stockées dans la zone de mémoire sécurisée de la puce.
